# EUROPÄISCHE PATENTSCHRIFT

(11) **EP 3 039 698 B1**
(45) Veröffentlichungstag und Bekanntmachung des Hinweises auf die Patenterteilung: **10.10.2018**
(21) Anmeldenummer: 14747370.6
(22) Anmeldetag: 01.08.2014
(51) Int. Cl.: H01H 9/00, H01F 29/02

(54) **LASTSTUFENSCHALTER, STUFENTRANSFORMATOR ZUR SPANNUNGSREGELUNG UND VERFAHREN ZUR DURCHFÜHRUNG EINER UMSCHALTUNG IM STUFENTRANSFORMATOR**
ON-LOAD TAP CHANGER, A STEP TRANSFORMER AND CORRESPONDING METHOD OF TAP CHANGING
COMMUTATEUR DE PRISES EN CHARGE, UN TRANSFORMATEUR À CHANGEMENT DE PRISES EN CHARGE ET SON PROCEDE DE CHANGEMENT DE PRISES EN CHARGE

(30) Priorität: 27.08.2013 DE 102013109289; 14.03.2014 DE 102014103526
(43) Veröffentlichungstag der Anmeldung: 06.07.2016
(73) Patentinhaber: Maschinenfabrik Reinhausen GmbH, 93059 Regensburg (DE)
(72) Erfinder: HAMMER, Christian, 93059 Regensburg (DE); SACHSENHAUSER, Andreas, 84066 Mallersdorf-Pfaffenberg (DE); RÄDLINGER, Konrad, 93105 Tegernheim (DE); WEIDINGER, Max, 93055 Regensburg (DE); SCHUSTER, Thomas, 93059 Regensburg (DE); KOLLMANNSBERGER, Jürgen, 93105 Tegernheim (DE); PIRCHER, Christian, 93138 Lappersdorf (DE)
(86) Internationale Anmeldenummer: PCT/EP2014/066634
(87) Internationale Veröffentlichungsnummer: WO 2015/028253

(56) Entgegenhaltungen:
- EP-A2- 1 864 305
- WO-A1-2012/175141
- US-A- 2 434 503
- US-A- 2 484 576

## Beschreibung

Die Erfindung betrifft einen Laststufenschalter zur Spannungsregelung eines Stufentransformators, insbesondere für einen Stufentransformator, der mindestens eine zu regelnde Phase aufweist, die eine erste Wicklung und eine zweite Wicklung aufweist, einen Stufentransformator zur Spannungsregelung, sowie ein Verfahren zur Durchführung einer Umschaltung in einem Stufentransformator zur Spannungsregelung.

Im Bereich der Energieversorgung werden unterschiedliche Arten von Transformatoren verwendet. Neben den weit verbreiteten in Öl angeordneten Transformatoren gibt es auch Trockentransformatoren. Die isolierende und kühlende Funktion des Öles müssen bei Trockentransformatoren ein Harz und die umgebende Luft übernehmen. Da das Öl diese Funktionen um ein Vielfaches besser erfüllt, sind die Leistungsspektren der unterschiedlichen Transformatortypen entsprechend unterschiedlich.

In der heutigen Zeit wandern große Menschenmengen in Innenstädte und siedeln sich dort an. Somit muss die Energieversorgung dementsprechend an diese Entwicklung angepasst werden. Bei mit Öl gefüllten Transformatoren besteht stets die Gefahr eines Transformatorbrandes, welcher verheerende Folgen in einem dicht besiedelten Gebiet hätte. Aus diesem Grund besteht ein reges Interesse an der Entwicklung von unterschiedlichen Trockentransformatoren und den dazu gehörenden Regelungseinrichtungen.

Aus der EP 0 213 461 B1 ist ein Stufentransformator bekannt, bei dem jede Phase aus zwei Wicklungen besteht. Diese Wicklungen weisen jeweils zwei miteinander gekoppelte Bereiche mit Anzapfungen auf. Ein Lastwähler, ein sog. integrierter Laststufenschalter, ist derart mit den Anzapfungen verbunden, dass dieser zunächst die Anzapfungen der einen und danach die der anderen Wicklung zuschaltet. Dies gilt ebenso für das Abschalten der Anzapfungen. Die Umschaltung von einer Anzapfung zu einer nächsten Anzapfung erfolgt in einem Schritt. Die eigentliche Umschaltung wird über ein Kontaktsystem mit drei Kontakten und zwei Überschaltwiderständen durchgeführt. Diese Ausführungsform weist folgende Nachteile auf:
- Es werden zunächst alle Anzapfungen des einen Wicklungsteils ein- oder ausgeschaltet und danach die des anderen Wicklungsteils. Dies bewirkt ein unerwünschtes magnetisches Ungleichgewicht des Transformators.
- Beim Bewegen über die Mittelstellung tritt an Ableitkontakten und Schleifkontakten Abbrand durch Kommutieren des Laststroms auf.
- Der Schaltschritt beim Schalten über die Mittelstellung bewirkt keine Spannungsänderung am Transformator.
- Zwischen Stufenkontakten und Ableitkontakten tritt teilweise die volle Regelbereichs-Spannung des Transformators auf. Dies bedeutet, dass bei hohen Spannungen große Abstände erforderlich sind.

WO 2012/175141 A1 beschreibt einen dreiphasigen Laststufenschalter zur Regelung eines dreiphasigen Stufentransformators umfassend einen Wähler mit insgesamt drei Kontaktanordnungen zum Vorwählen der Anzapfungen eines Stufentransformators sowie einen Lastumschalter mit insgesamt drei Schalteranordnungen zur eigentlichen Lastumschaltung.

EP 1 864 305 B1 offenbart in Fig. 12B eine Anordnung zur Regelung eines Verteiltransformators mittels eines Laststufenschalters, wobei der Verteiltransformator eine zu regelnde Phase mit einer ersten und einer zweiten Wicklung aufweist. Die erste und die zweite Wicklung weisen jeweils eine Regelwicklung mit Wicklungsanzapfungen auf, die von einem Laststufenschalter beschaltet werden.

US 2 484 576 A beschreibt eine Spannungsregeleinrichtung für einen dreiphasigen Stufentransformator, wobei der Transformator pro Phase zwei Wicklungen aufweist und jede Wicklung einen zu regelnden Bereich mit Anzapfungen a-f umfasst. Weiterhin ist pro Phase ein Stufenschalter vorgesehen, der einen rotierenden Kontaktarm mit einem beweglichen Kontakt aufweist, welcher die mit den Anzapfungen a-f in Verbindung stehenden Stufenkontakte a'-f' beschaltet. Dabei kontaktiert der bewegliche Kontakt in der stationären Stellung immer die zwei Stufenkontakte gleichzeitig, die zu der jeweiligen Anzapfung sowohl der ersten Wicklung als auch der zweiten Wicklung einer Phase gehören.

US 2 434 503 A beschreibt einen Stufenschalter zur Regelung eines dreiphasigen Transformators umfassend insgesamt vier Wicklungen, davon zwei Stammwicklungen und zwei Regelwicklungen mit Anzapfungen. Für jede Regelwicklung ist ein Stufenschalter vorgesehen, welcher die Anzapfungen der Regelwicklung beschaltet. Jeder Stufenschalter weist dafür einen ersten und einen zweiten Kontaktfinger auf. Die eigentliche Lastumschaltung wird über zwei Abbrandkontakte durchgeführt, die jeweils zwischen den beiden ersten und zweiten Kontaktfingern angeordnet sind. Ferner ist ein Antriebsmechanismus vorgesehen, umfassend einen Maltesertreiber zur Betätigung der Kontaktfinger der Stufenschalter. Dabei werden die beiden Kontaktfinger eines Stufenschalters stets gemeinsam bewegt, sind also nicht unabhängig voneinander bewegbar. Die Kontaktfinger unterschiedlicher Stufenschalter sind hingegen nicht gekoppelt.

Aufgabe der Erfindung ist daher, einen Laststufenschalter zur Spannungsregelung, der die Nachteile des Standes der Technik vermeidet und bei höheren Spannungen verwendet werden kann, einen Stufentransformator zur Spannungsregelung, der sicher und zuverlässig ist, sowie ein Verfahren zur Durchführung einer Umschaltung in einem Stufentransformator zur Spannungsregelung bereitzustellen, mit dem ein sicherer Betrieb des Stufentransformators gewährleistet ist.

Diese Aufgabe wird durch einen Laststufenschalter, einen Stufentransformator sowie ein Verfahren gemäß den unabhängigen Ansprüchen gelöst. Vorteilhafte Weiterbildungen und Ausführungsformen der Erfindung sind in den abhängigen Ansprüchen beschrieben.

Die Erfindung schlägt gemäß einem ersten Aspekt einen Laststufenschalter zur Spannungsregelung eines Stufentransformators vor, wobei
- der Stufentransformator mindestens eine zu regelnde Phase aufweist, die eine erste Wicklung und eine zweite Wicklung aufweist;
- die erste Wicklung eine Regelwicklung mit geradzahligen Wicklungsanzapfungen und eine Stammwicklung aufweist und die zweite Wicklung eine Regelwicklung mit ungeradzahligen Wicklungsanzapfungen und eine Stammwicklung aufweist;
- die erste Wicklung und die zweite Wicklung mit den Regelwicklungen der geradzahligen und der ungeradzahligen Wicklungsanzapfungen induktiv gekoppelt sind;
- der Laststufenschalter einen, insbesondere ersten, Wähler zum abwechselnd leistungslosen Vorwählen der zu beschaltenden geradzahligen oder ungeradzahligen Wicklungsanzapfungen aufweist.

Der gemäß dem ersten Aspekt der Erfindung vorgeschlagene Laststufenschalter dient zur Spannungsregelung eines Stufentransformators. Der Stufentransformator weist mindestens eine zu regelnde Phase auf, die eine erste Wicklung und eine zweite Wicklung besitzt. Die erste Wicklung besitzt jeweils eine Regelwicklung mit geradzahligen Wicklungsanzapfungen, und die zweite Wicklung besitzt eine Regelwicklung mit ungeradzahligen Wicklungsanzapfungen. Ferner ist jeweils eine Stammwicklung vorgesehen, wobei die erste Wicklung und die zweite Wicklung mit den Regelwicklungen der geradzahligen und der ungeradzahligen Wicklungsanzapfungen induktiv gekoppelt sind. Der Laststufenschalter hat einen, insbesondere ersten, Wähler, der derart ausgestaltet ist, dass abwechselnd ein leistungsloses Vorwählen der zu beschaltenden geradzahligen oder ungeradzahligen Wicklungsanzapfungen möglich ist.

Es kann vorgesehen sein, dass
- der Wähler einen ersten Wählerteil für die Regelwicklung mit den geradzahligen Wicklungsanzapfungen und einen zweiten Wählerteil für die Regelwicklung mit den ungeradzahligen Wicklungsanzapfungen zum leistungslosen Vorwählen der zu beschaltenden Wicklungsanzapfungen aufweist.

Es kann vorgesehen sein, dass jeder der vorgeschlagenen Laststufenschalter umfasst
- einen, insbesondere ersten, Lastumschalter zur Durchführung der Umschaltung zwischen den geradzahligen bzw. den ungeradzahligen Wicklungsanzapfungen der durch den Wähler lastlos vorgewählten Regelwicklungen.

Der Wähler weist einen ersten Wählerteil für die Regelwicklung mit den geradzahligen Wicklungsanzapfungen und einen zweiten Wählerteil für die Regelwicklung mit den ungeradzahligen Wicklungsanzapfungen zum leistungslosen Vorwählen der zu beschaltenden Wicklungsanzapfungen auf. Zur Durchführung der Umschaltung ist ein, insbesondere erster, Lastumschalter zwischen den geradzahligen bzw. den ungeradzahligen Wicklungsanzapfungen vorgesehen, der zwischen den durch den Wähler lastlos vorgewählten Regelwicklungen umschaltet.

Es kann vorgesehen sein, dass
- der erste Wählerteil und der zweite Wählerteil jeweils zwei Wählerarme für die Wicklungsanzapfungen einer Regelwicklung aufweist;

Es kann vorgesehen sein, dass
- der erste Wählerteil mit den geradzahligen Wicklungsanzapfungen der Regelwicklung der ersten Wicklung über Stufenkontakte elektrisch leitend verbunden ist;
- der zweite Wählerteil mit den ungeradzahligen Wicklungsanzapfungen der Regelwicklung der zweiten Wicklung über Stufenkontakte elektrisch leitend verbunden ist;

Es kann vorgesehen sein, dass
- jeder Wählerarm mit jeweils einer Ableitschiene und mit jeweils einem Stufenkontakt der entsprechenden Regelwicklung elektrisch leitend verbunden ist;
- jede Ableitschiene mit dem Lastumschalter elektrisch leitend verbunden ist.

Es kann vorgesehen sein, dass
- jedem Wählerarm zur linearen Bewegung eine Spindel, ein Riemen oder eine Kette zugeordnet ist.

Der erste Wählerteil hat jeweils zwei Wählerarme, und der zweite Wählerteil hat jeweils zwei Wählerarme für die Wicklungsanzapfungen einer Regelwicklung ausgebildet. Der erste Wählerteil ist mit den geradzahligen Wicklungsanzapfungen der Regelwicklung der ersten Wicklung über Stufenkontakte elektrisch leitend verbunden. Der zweite Wählerteil ist mit den ungeradzahligen Wicklungsanzapfungen der Regelwicklung der zweiten Wicklung über Stufenkontakte elektrisch leitend verbunden. Jeder Wählerarm des ersten oder zweiten Wählerteils ist mit jeweils einer Ableitschiene und mit jeweils einem Stufenkontakt der entsprechenden Regelwicklung elektrisch leitend verbunden. Jede Ableitschiene ist mit dem Lastumschalter elektrisch leitend verbunden. Jedem Wählerarm ist zur linearen Bewegung eine Spindel, ein Riemen oder eine Kette zugeordnet.

Es kann vorgesehen sein, dass
- der Lastumschalter eine erste Schaltseite und eine zweite Schaltseite aufweist;
- die erste Schaltseite die erste Ableitschiene des ersten Wählerteils und die zweite Ableitschiene des zweiten Wählerteils trennt bzw. verbindet;
- die zweite Schaltseite die zweite Ableitschiene des ersten Wählerteils und die erste Ableitschiene des zweiten Wählerteils trennt bzw. verbindet.

Der Lastumschalter weist eine erste Schaltseite und eine zweite Schaltseite auf, wobei die erste Schaltseite die erste Ableitschiene des ersten Wählerteils und die zweite Ableitschiene des zweiten Wählerteils trennt bzw. verbindet. Ebenso trennt bzw. verbindet die zweite Schaltseite die zweite Ableitschiene des ersten Wählerteils und die erste Ableitschiene des zweiten Wählerteils.

Bei einer Ausführungsform des Laststufenschalters weist jede Schaltseite mindestens einen mechanischen Schalter, zwei Vakuumschaltröhren und einen Widerstand auf. Der mechanische Schalter ist in Reihe zu einem ersten Schaltzweig mit einer Vakuumschaltröhre und einem parallelen zweiten Schaltzweig mit einer Vakuumschaltröhre und einem dazu in Reihe geschalteten Widerstand geschaltet.

Bei einer weiteren Ausführungsform des Laststufenschalters weist jede Schaltseite mindestens einen mechanischen Schalter, zwei Vakuumschaltröhren und einen Widerstand auf. Ein erster Schaltzweig ist parallel zu einem zweiten Schaltzweig geschaltet, wobei der erste Schaltzweig in Reihe geschaltet einen mechanischen Schalter und eine Vakuumschaltröhre und der zweite Schaltzweig in Reihe geschaltet einen mechanischen Schalter, eine Vakuumschaltröhre und einen Widerstand aufweist.

Bei einer weiteren Ausführungsform des Laststufenschalters weist jede Schaltseite mindestens einen mechanischen Schalter, zwei Vakuumschaltröhren und einen Widerstand auf. Der mechanische Schalter ist in Reihe mit einer Vakuumschaltröhre geschaltet und ist in Reihe zu einem ersten Schaltzweig mit einem Widerstand und einem zweiten Schaltzweig mit einer Vakuumschaltröhre geschaltet, wobei der erste und der zweite Schaltzweig parallel geschaltet sind.

Es kann vorgesehen sein, dass
- jede Schaltseite einen Dauerhauptkontakt aufweist, der parallel zum ersten und zweiten Schaltzweig geschaltet ist.

Es kann vorgesehen sein, dass
- jede Schaltseite einen Dauerhauptkontakt aufweist, der unmittelbar die erste und die zweite Ableitschiene voneinander trennt bzw. miteinander leitend verbindet.

Jede Schaltseite weist einen Dauerhauptkontakt auf, der parallel zum ersten und zweiten Schaltzweig geschaltet ist. Ferner hat jede Schaltseite einen Dauerhauptkontakt, der unmittelbar die erste und die zweite Ableitschiene miteinander leitend verbindet.

Jede Schaltseite kann nach Bedarf auf beliebige Art und Weise ausgebildet sein und beispielsweise wenigstens einen zusätzlichen oder weiteren mechanischen Schalter und/oder wenigstens eine zusätzliche oder weitere Vakuumschaltröhre und/oder wenigstens einen zusätzlichen oder weiteren Widerstand und/oder wenigstens einen zusätzlichen oder weiteren Dauerhauptkontakt umfassen.

Es kann vorgesehen sein, dass jeder der vorgeschlagenen Laststufenschalter umfasst
- einen, insbesondere ersten, Motorantrieb, der an den Wähler und/oder den Lastumschalter gekoppelt ist.

Es kann vorgesehen sein, dass jeder der vorgeschlagenen Laststufenschalter umfasst
- eine, insbesondere erste, Abtriebswelle, über die der Motorantrieb an den Wähler und/oder den Lastumschalter gekoppelt ist; und/oder
- ein, insbesondere erstes, Getriebe, über das der Motorantrieb an die Abtriebswelle oder an den Wähler und/oder den Lastumschalter gekoppelt ist; und/oder
- eine, insbesondere erste, Antriebswelle, über die der Motorantrieb an das Getriebe gekoppelt ist.

Die Kopplung des ersten Motorantriebs an den ersten Wähler und/oder den ersten Lastumschalter kann nach Bedarf auf beliebige Art und Weise erfolgen, beispielsweise direkt oder indirekt, insbesondere über die Abtriebswelle und/oder das Getriebe und/oder die Antriebswelle. Vorzugsweise ist bei direkter Kopplung der erste Motorantrieb möglichst nahe bei dem ersten Wähler und/oder dem ersten Lastumschalter angeordnet und/oder an dem ersten Wähler und/oder dem ersten Lastumschalter befestigt.

Jede Welle kann bevorzugt elektrisch isolierend sein.

Es kann vorgesehen sein, dass jeder der vorgeschlagenen Laststufenschalter umfasst
- einen elektrisch isolierenden Ständer mit einem oberen Ständerende und einem unteren Ständerende, das an einem auf Erdpotential liegenden Sockel befestigt werden kann oder ist;
wobei
- der Wähler an dem oberen Ständerende befestigt und oberhalb des oberen Ständerendes angeordnet ist.

Der Ständer, der auch als Stützer bezeichnet wird, sorgt für den im jeweiligen Verwendungsfall erforderlichen Isolationsabstand zwischen den unter Spannung stehenden Kontakten, Leitungen und sonstigen Teilen des Laststufenschalters und dem Erdpotential. Bei ausreichender Höhe des Ständers kann somit ein Isolationsabstand von wenigstens 72 kV oder wenigstens 123 kV oder wenigstens 145 kV erreicht werden.

Der Sockel kann beispielsweise Teil des Stufentransformators oder des Laststufenschalters sein.

Der gemäß dem ersten Aspekt vorgeschlagene Laststufenschalter kann nach Bedarf auf beliebige Art und Weise ausgebildet sein und beispielsweise wenigstens einen zusätzlichen oder weiteren Wähler und/oder wenigstens einen zusätzlichen oder weiteren Lastumschalter und/oder wenigstens einen zusätzlichen oder weiteren Motorantrieb und/oder wenigstens eine zusätzliche oder weitere Abtriebswelle und/oder wenigstens ein zusätzliches oder weiteres Getriebe und/oder wenigstens eine zusätzliche oder weitere Antriebswelle und/oder wenigstens einen zusätzlichen oder weiteren Ständer umfassen.

Es kann vorgesehen sein, dass
- der Lastumschalter an dem oberen Ständerende befestigt und oberhalb des oberen Ständerendes, insbesondere unterhalb des Wählers, angeordnet ist; und/oder
- das Getriebe an dem oberen Ständerende befestigt und oberhalb des oberen Ständerendes, insbesondere unterhalb des Wählers und/oder oberhalb der Widerstände, angeordnet ist oder an dem unteren Ständerende befestigt und unterhalb des unteren Ständerendes, insbesondere in dem Sockel, angeordnet ist; und/oder
- der Motorantrieb an dem unteren Ständerende befestigt und unterhalb des unteren Ständerendes angeordnet ist; und/oder
- die Antriebswelle oder die Abtriebswelle durch den Ständer von dem unteren Ständerende zu dem oberen Ständerende verläuft.

Es kann vorgesehen sein, dass
- wenigstens einer der Widerstände als Gusseisenwiderstand ausgebildet ist.

Die Widerstände werden bei jedem Umschaltvorgang mit einer sehr hohen elektrischen Leistung belastet und erwärmen sich entsprechend. Bis zum nächsten Umschaltvorgang können sie sich abkühlen, was jedoch je nach Schaltabstand so gering sein kann, dass sie sich immer weiter erwärmen. Sollte ihre Temperatur zu hoch sein, so müsste der Schaltabstand vergrößert werden, um für mehr Zeit zum Abkühlen zu sorgen. Hierdurch wird der Betrieb des Laststufenschalters beeinträchtigt. Da derartige Gusseisenwiderstände im Vergleich zu Drahtwiderständen höhere Massen haben und sich deshalb bei gleichem Energieeintrag langsamer erwärmen, muss der Schaltabstand seltener vergrößert werden. Dies ist insbesondere für Trockentransformatoren bedeutsam, da bei ihnen die Widerstände mit Luft gekühlt werden, was weitaus weniger effektiv ist als die bei Öltransformatoren mögliche Kühlung mit dem Transformatoröl.

Vorzugsweise kann die bei der mit Luft erfolgenden Kühlung eines Trockentransformators anfallende heiße Abluft als Kühlungsluft für die Widerstände verwendet werden, da diese heiße Abluft immer noch kälter als die Widerstände im Betrieb sind.

Es kann vorgesehen sein, dass jeder der vorgeschlagenen Laststufenschalter umfasst
- für eine zweite zu regelnde Phase des Stufentransformators einen zweiten Wähler;
- für eine dritte zu regelnde Phase des Stufentransformators einen dritten Wähler; wobei
- der zweite und der dritte Wähler insbesondere wie der erste Wähler ausgebildet sind;
- die zweite und die dritte Phase insbesondere wie die erste zu regelnde Phase ausgebildet sind;
- die Wähler in den Ecken eines Dreiecks angeordnet sind.

Ein derartiger dreiphasiger Laststufenschalter ist insbesondere für einen sogenannten Tempeltransformator geeignet, bei dem drei Phasen in den Ecken eines gleichseitigen Dreiecks symmetrisch zueinander angeordnet sind und der beispielsweise aus DE 40 29 097 A1, US 5 202 664 A, EP 1 277 217 B1, EP 2 367 181 A1 und US 2013 328 652 A1 bekannt ist. Denn die drei Wähler können den Phasen einfach derart zugeordnet werden, dass für jedes Phase-Wähler-Paar analoge oder ähnliche oder gleiche Anschlussverhältnisse gegeben und insbesondere kurze Verbindungsleitungen möglich sind. Anstelle eines derartigen dreiphasigen Laststufenschalters können auch drei einphasige Laststufenschalter, die insbesondere gemäß dem ersten Aspekt ausgebildet und/oder baugleich sind, in den Ecken eines gleichseitigen Dreiecks symmetrisch zueinander angeordnet sein.

Vorzugsweise ist das Dreieck gleichseitig und sind die Wähler in dessen Ecken symmetrisch zueinander angeordnet.

Es kann vorgesehen sein, dass jeder der vorgeschlagenen Laststufenschalter umfasst
- einen zweiten Lastumschalter, der dem zweiten Wähler zugeordnet ist;
- einen dritten Lastumschalter, der dem dritten Wähler zugeordnet ist;
wobei
- der zweite und der dritte Lastumschalter insbesondere wie der erste Lastumschalter ausgebildet sind.

Es kann vorgesehen sein, dass
- der Motorantrieb an den zweiten und den dritten Wähler und/oder den zweiten und den dritten Lastumschalter gekoppelt ist.

Es kann vorgesehen sein, dass jeder der vorgeschlagenen Laststufenschalter umfasst
- eine zweite Abtriebswelle, über die der Motorantrieb an den zweiten Wähler und/oder den zweiten Lastumschalter gekoppelt ist; und/oder
- eine dritte Abtriebswelle, über die der Motorantrieb an den dritten Wähler und/oder den dritten Lastumschalter gekoppelt ist; und/oder
- ein zweites Getriebe, über das der Motorantrieb an die zweite Abtriebswelle oder an den zweiten Wähler und/oder den zweiten Lastumschalter gekoppelt ist; und/oder
- ein drittes Getriebe, über das der Motorantrieb an die dritte Abtriebswelle oder an den dritten Wähler und/oder den dritten Lastumschalter gekoppelt ist; und/oder
- eine zweite Antriebswelle, über die der Motorantrieb an das zweite Getriebe gekoppelt ist; und/oder
- eine dritte Antriebswelle, über die der Motorantrieb an das dritte Getriebe gekoppelt ist.

Es kann vorgesehen sein, dass jeder der vorgeschlagenen Laststufenschalter umfasst
- einen zweiten Motorantrieb, der an den zweiten Wähler und/oder den zweiten Lastumschalter gekoppelt ist;
- einen dritten Motorantrieb, der an den dritten Wähler und/oder den dritten Lastumschalter gekoppelt ist;
wobei
- der zweite und der dritte Motorantrieb insbesondere wie der erste Motorantrieb ausgebildet sind; und/oder
- die Kopplungen des zweiten und des dritten Motorantriebs an die jeweils zugeordneten Wähler und/oder Lastumschalter insbesondere wie die Kopplung des ersten Motorantriebs an den ersten Wähler und/oder den ersten Lastumschalter erfolgen.

Es kann vorgesehen sein, dass
- die Motorantriebe insbesondere durch mechanische und/oder elektronische Kopplung, synchronisiert sind.

Die Erfindung schlägt gemäß einem zweiten Aspekt einen Stufentransformator zur Spannungsregelung, der einen, insbesondere ersten, Laststufenschalter, der insbesondere gemäß dem ersten Aspekt ausgebildet ist, und mindestens eine zu regelnde Phase umfasst, die eine erste Wicklung und eine zweite Wicklung aufweist, vor, wobei
- die erste Wicklung eine Regelwicklung mit geradzahligen Wicklungsanzapfungen und eine Stammwicklung aufweist und die zweite Wicklung eine Regelwicklung mit ungeradzahligen Wicklungsanzapfungen und eine Stammwicklung aufweist;
- die erste Wicklung und die zweite Wicklung mit den Regelwicklungen der geradzahligen und der ungeradzahligen Wicklungsanzapfungen induktiv gekoppelt sind;
- der Laststufenschalter einen ersten Wählerteil und einen zweiten Wählerteil zum abwechselnd leistungslosen Vorwählen der zu beschaltenden geradzahligen oder ungeradzahligen Wicklungsanzapfungen aufweist.

Der gemäß dem zweiten Aspekt der Erfindung vorgeschlagene Stufentransformator zur Spannungsregelung umfasst einen, insbesondere ersten, Laststufenschalter, der insbesondere gemäß dem ersten Aspekt ausgebildet ist, und mindestens eine zu regelnde Phase, die eine erste Wicklung und eine zweite Wicklung aufweist. Die erste Wicklung weist eine Regelwicklung mit geradzahligen Wicklungsanzapfungen und eine Stammwicklung auf. Die zweite Wicklung weist eine Regelwicklung mit ungeradzahligen Wicklungsanzapfungen und eine Stammwicklung auf. Die erste Wicklung und die zweite Wicklung sind mit den Regelwicklungen der geradzahligen und der ungeradzahligen Wicklungsanzapfungen induktiv gekoppelt. Der Laststufenschalter besitzt einen ersten Wählerteil und einen zweiten Wählerteil zum abwechselnd leistungslosen Vorwählen der zu beschaltenden geradzahligen oder ungeradzahligen Wicklungsanzapfungen.

Es kann vorgesehen sein, dass
- der erste Wählerteil und der zweite Wählerteil jeweils zwei Wählerarme für die Wicklungsanzapfungen einer jeden Regelwicklung aufweist;
- wobei jeder Wählerarm des ersten oder zweiten Wählerteils mit jeweils einer Ableitschiene und mit jeweils einem Stufenkontakt der entsprechenden Regelwicklung elektrisch leitend verbunden ist;
- wobei jede Ableitschiene mit dem Laststufenschalter elektrisch leitend verbunden ist.

Der erste Wählerteil und der zweite Wählerteil haben jeweils zwei Wählerarme für die Wicklungsanzapfungen einer jeden Regelwicklung. Jeder Wählerarm des ersten oder zweiten Wählerteils ist mit jeweils einer Ableitschiene elektrisch leitend mit jeweils einem Stufenkontakt der entsprechenden Regelwicklung verbunden. Jede Ableitschiene ist mit dem Laststufenschalter elektrisch leitend verbunden.

Es kann vorgesehen sein, dass
- ein, insbesondere erstes, Getriebe mit einem, insbesondere ersten, Motorantrieb zur Betätigung des ersten Wählerteils und des zweiten Wählerteils vorgesehen ist, und/oder
- jeder Laststufenschalter einer jeden Phase mit einem gemeinsamen Motorantrieb verbunden ist; und/oder
- der Stufentransformator als Trockentransformator ausgebildet ist.

Ein, insbesondere erstes, Getriebe ist mit einem, insbesondere ersten, Motorantrieb versehen, um eine Betätigung des ersten Wählerteils und des zweiten Wählerteils zu bewirken. Jeder Laststufenschalter einer jeden Phase ist mit einem gemeinsamen Motorantrieb verbunden. Der Stufentransformator ist als Trockentransformator ausgebildet.

Gemäß einer ersten Alternative kann vorgesehen sein, dass jeder der vorgeschlagenen Stufentransformatoren umfasst
- eine zweite und eine dritte zu regelnde Phase, die insbesondere wie die erste zu regelnde Phase ausgebildet sind;
wobei
- die Phasen in den Ecken eines ersten, insbesondere gleichseitigen, Dreiecks insbesondere symmetrisch zueinander angeordnet sind;
- der Laststufenschalter umfasst
   - für die zweite Phase einen zweiten Wähler;
   - für die dritte Phase einen dritten Wähler;
- der zweite und der dritte Wähler insbesondere wie der erste Wähler ausgebildet sind;
- die Wähler in den Ecken eines zweiten Dreiecks angeordnet sind.

Vorzugsweise ist das zweite Dreieck gleichseitig und sind die Wähler in dessen Ecken symmetrisch zueinander angeordnet. Die Symmetrieachse des zweiten gleichseitigen Dreiecks ist insbesondere koaxial zu der Symmetrieachse des ersten Dreiecks.

Gemäß einer zweiten Alternative kann vorgesehen sein, dass jeder der vorgeschlagenen Stufentransformatoren umfasst
- eine zweite und eine dritte zu regelnde Phase, die insbesondere wie die erste zu regelnde Phase ausgebildet sind;
- für die zweite Phase einen zweiten Laststufenschalter und für die dritte Phase einen dritten Laststufenschalter, die insbesondere wie der erste Laststufenschalter ausgebildet sind;
wobei
- die Phasen in den Ecken eines ersten, insbesondere gleichseitigen Dreiecks insbesondere symmetrisch zueinander angeordnet sind;
- die Laststufenschalter in den Ecken eines zweiten Dreiecks angeordnet sind.

Vorzugsweise ist das zweite Dreieck gleichseitig und sind die Laststufenschalter in dessen Ecken symmetrisch zueinander angeordnet. Die Symmetrieachse des zweiten gleichseitigen Dreiecks ist insbesondere koaxial zu der Symmetrieachse des ersten Dreiecks.

Diese Stufentransformatoren gemäß den beiden Alternativen sind somit Tempeltransformatoren und ähneln den beispielsweise aus DE 40 29 097 A1, US 5 202 664 A, EP 1 277 217 B1, EP 2 367 181 A1 und US 2013 328 652 A1 bekannten Tempeltransformatoren. Bei diesen Stufentransformatoren können die drei Laststufenschalter oder die drei Wähler den Phasen einfach derart zugeordnet werden, dass für jedes Phase-Laststufenschalter-Paar oder Phase-Wähler-Paar analoge oder ähnliche oder gleiche Anschlussverhältnisse gegeben und insbesondere kurze Verbindungsleitungen möglich sind.

Bei beiden Alternativen kann vorgesehen sein, dass der Stufentransformator umfasst
- für jede Phase einen Motorantrieb, der an den jeweiligen Wähler und/oder den jeweiligen Lastumschalter gekoppelt ist;
wobei
- die Motorantriebe in den Ecken eines dritten Dreiecks angeordnet sind.

Vorzugsweise ist das dritte Dreieck gleichseitig und sind die Motorantrieb in dessen Ecken symmetrisch zueinander angeordnet. Die Symmetrieachse des dritten gleichseitigen Dreiecks ist insbesondere koaxial zu der Symmetrieachse des ersten gleichseitigen Dreiecks und/oder zu der Symmetrieachse des zweiten gleichseitigen Dreiecks.

Ein gemäß einem dritten Aspekt der Erfindung vorgeschlagenes Verfahren zur Durchführung einer Umschaltung in einem Stufentransformator zur Spannungsregelung, der insbesondere gemäß dem dritten Aspekt ausgebildet ist, umfasst folgende Schritte:
- lastloses Vorwählen einer zu beschaltenden geradzahligen oder ungeradzahligen Wicklungsanzapfung einer Regelwicklung einer ersten oder einer zweiten Wicklung;
- Umschalten auf die vorgewählte geradzahlige oder ungeradzahlige Wicklungsanzapfung der ersten oder zweiten Wicklung mittels eines einzigen Lastumschalters.

Es kann vorgesehen sein, dass
- die geradzahligen oder ungeradzahligen Wicklungsanzapfungen einer Regelwicklung der ersten oder zweiten Wicklung abwechselnd vorgewählt und beschaltet werden.

Die geradzahligen oder ungeradzahligen Wicklungsanzapfungen einer Regelwicklung der ersten oder zweiten Wicklung werden abwechselnd vorgewählt und beschaltet.

Die Ausführungen und Erläuterungen zu einem der Aspekte der Erfindung, insbesondere zu einzelnen Merkmalen dieses Aspektes, gelten entsprechend auch analog für die anderen Aspekte der Erfindung.

Im Folgenden werden Ausführungsformen der Erfindung beispielhaft anhand der beigefügten Zeichnungen näher erläutert. Die daraus hervorgehenden einzelnen Merkmale sind jedoch nicht auf die einzelnen Ausführungsformen beschränkt, sondern können mit weiter oben beschriebenen einzelnen Merkmalen und/oder mit einzelnen Merkmalen anderer Ausführungsformen verbunden und/oder kombiniert werden. Die Einzelheiten in den Zeichnungen sind nur erläuternd, nicht aber beschränkend auszulegen. Die in den Ansprüchen enthaltenen Bezugszeichen sollen den Schutzbereich der Erfindung in keiner Weise beschränken, sondern verweisen lediglich auf die in den Zeichnungen gezeigten Ausführungsformen. Die Zeichnungen zeigen in
- FIG. 1: eine erste Ausführungsform eines Stufentransformators mit einem Laststufenschalter in einer ersten Ausführungsform;
- FIG. 2a - 2g: den Ablauf einer Umschaltung in dem Stufentransformator der FIG. 1 zur Spannungsregelung;
- FIG. 3: eine erste Ausführungsform eines Lastumschalters für einen Laststufenschalter;
- FIG. 4: eine Betätigungssequenz des Lastumschalters der FIG. 3;
- FIG. 5: eine zweite Ausführungsform des Lastumschalters;
- FIG. 6: eine dritte Ausführungsform des Lastumschalters;
- FIG. 7: eine vierte Ausführungsform des Lastumschalters;
- FIG. 8: eine konstruktive Gestaltung von drei Laststufenschaltern gemäß einer zweiten Ausführungsform;
- FIG. 9: eine Detailansicht des Wählers eines der Laststufenschalter der FIG. 8;
- FIG. 10: eine zweite Ausführungsform eines Stufentransformators mit einem Laststufenschalter in einer dritten Ausführungsform.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie der erfindungsgemäße Stufentransformator mit Laststufenschalter sein kann und stellen somit keine abschließende Begrenzung der Erfindung dar.

FIG. 1 zeigt eine schematische Darstellung einer ersten Ausführungsform eines Stufentransformators 15 mit einem Laststufenschalter 10 in einer ersten Ausführungsform. Der Stufentransformator 15 weist üblicherweise drei Phasen 16, 17, 18 auf, wobei hier nur eine erste Phase 16 abgebildet ist. Jede Phase 16, 17, 18 besteht aus einer ersten Wicklung 20 und einer zweiten Wicklung 30, die induktiv miteinander gekoppelt sind. Die erste Wicklung 20 besteht aus einer Regelwicklung 21 und einer Stammwicklung 22. Die Regelwicklung 21 weist geradzahlige Wicklungsanzapfungen 23 auf. Die zweite Wicklung 30 weist ebenfalls eine Regelwicklung 31 und eine Stammwicklung 32 auf. Die Regelwicklung 31 der zweiten Wicklung 30 weist ungeradzahlige Wicklungsanzapfungen 33 auf.

Der Laststufenschalter 10 weist einen Wähler 40 und einen Lastumschalter 60 auf. Der Wähler 40 besteht aus einem ersten Wählerteil 41 und einem zweiten Wählerteil 46, die beide linear aufgebaut sind. Die beiden Wählerteile 41, 46 müssen nicht notwendigerweise linear, sondern können beispielsweise auch kreisförmig, auf mehrere Ebenen aufgeteilt angeordnet sein. Der erste Wählerteil 41 weist Stufenkontakte 44 auf, die mit den geradzahligen Wicklungsanzapfungen 23 der Regelwicklung 21 der ersten Wicklung 20 elektrisch leitend verbunden sind. Der zweite Wählerteil 46 weist Stufenkontakte 49 auf, die mit den ungeradzahligen Wicklungsanzapfungen 33 der Regelwicklung 31 der zweiten Wicklung 30 elektrisch leitend verbunden sind.

Weiterhin weist der erste Wählerteil 41 eine erste Ableitschiene 51 und eine zweite Ableitschiene 52 auf. Der zweite Wählerteil 46 weist ebenfalls eine erste Ableitschiene 53 und eine zweite Ableitschiene 54 auf. Zwischen jeder Ableitschiene 51, 52, 53, 54 und den Stufenkontakten 44, 49 ist jeweils ein Wählerarm 42, 43, 47, 48 angeordnet, der eine elektrisch leitende Verbindung zwischen einer geradzahligen bzw. ungeradzahligen Wicklungsanzapfung 23, 33 und einer zugeordneten Ableitschiene 51, 52, 53, 54 herstellt. Die Ableitschienen 51, 52, 53, 54 sind außerdem elektrisch leitend mit dem Lastumschalter 60 verbunden.

Der Lastumschalter 60 besteht aus einer ersten und einer zweiten Schaltseite 60A, 60B, die entweder geöffnet oder geschlossen sein können, also einen Strom I führen oder unterbrechen. Diese Zustände werden in dieser Ansicht durch einfache, einzelne Schaltersymbole dargestellt, können jedoch aus mehreren parallel und in Reihe geschalteten Schaltmitteln aufgebaut sein.

Der Lastumschalter 60 kann nach Bedarf auf beliebige Art und Weise ausgebildet sein, beispielsweise gemäß einer der weiter unten anhand der FIG. 3 und 5 bis 7 beschriebenen Ausführungsformen.

In der in FIG. 1 gezeigten Stellung sind einzelne Stufenkontakte 44, 49 des ersten und des zweiten Wählerteils 41, 46 und damit auch die erste und die zweite Wicklung 20, 30 miteinander leitend verbunden. Dabei ist ein Stufenkontakt 44 mit der Nummer 6 über den zweiten Wählerarm 43 mit der zweiten Ableitschiene 52 des ersten Wählerteils 41 verbunden. Da die zweite Schaltseite 60B geschlossen ist, ist die zweite Ableitschiene 52 des ersten Wählerteils 41 mit der ersten Ableitschiene 53 des zweiten Wählerteils 46 verbunden. Hier besteht eine elektrisch leitende Verbindung zwischen der ersten Ableitschiene 53 und dem Stufenkontakt 49 mit der Nummer 5 über den ersten Wählerarm 47. Da die erste Schaltseite 60A geöffnet ist, sind die erste Ableitschiene 51 des ersten Wählerteils 41 und die zweite Ableitschiene 54 des zweiten Wählerteils 46 voneinander getrennt.

In den FIG. 2a - 2g ist der Ablauf einer Umschaltung zur Spannungsregelung in dem Stufentransformator 15 der FIG. 1 gezeigt.

In der FIG. 2a ist dargestellt, dass der Strom von der Stammwicklung 22 der ersten Wicklung 20 bis zur geradzahligen Wicklungsanzapfung 23 mit der Nummer 6 der Regelwicklung 23 zum Stufenkontakt 44 mit der Nummer 6 des ersten Wählerteils 41 fließt. Da die zweite Schaltseite 60B leitend ist, fließt der Strom von dem Stufenkontakt 44 mit der Nummer 6 über den zweiten Wählerarm 43 zur zweiten Ableitschiene 52 und somit zur zweiten Schaltseite 60B. Im Anschluss verbindet die zweite Schaltseite 60B die zweite Ableitschiene 52 des ersten Wählerteils 41 die erste Ableitschiene 53 des zweiten Wählerteils 46 über dessen Wählerarm 47 mit dem Stufenkontakt 49 mit der Nummer 5. Der Stufenkontakt 49 ist mit der ungeradzahligen Wicklungsanzapfung 33 mit der Nummer 5 der zweiten Wicklung 30 verbunden.

Um eine geradzahlige Wicklungsanzapfung 22 der ersten Wicklungsanzapfung 20 zuschalten zu können, wird zunächst der erste Wählerarm 42 des ersten Wählerteils 41 an den nächsten zu beschaltenden Stufenkontakt 44 mit der Nummer 4 des ersten Wählerteils 41 leistungslos gefahren und der zweite Wählerarm 48 des zweiten Wählerteils 46 an den bereits vom ersten Wählerarm 47 des zweiten Wählerteils 46 kontaktierten Stufenkontakt 49 mit der Nummer 5. Durch eine geeignete Schaltsequenz oder Betätigungssequenz (FIG. 4) der Schaltmittel des Lastumschalters 60 wird nun die Schaltseite 60A geschlossen und die Schaltseite 60B geöffnet. Die genauen Ausgestaltungen möglicher Lastumschalter 60 sowie deren Betätigungssequenzen werden anhand der FIG. 3 bis 7 erläutert werden. Damit wird eine leitende Verbindung von der geradzahligen Wicklungsanzapfung 23 mit der Nummer 4 über den Stufenkontakt 44 mit der Nummer 4 des ersten Wählerteils 41, den ersten Wählerarm 42, die erste Ableitschiene 51, den ersten Schaltzweig 60A, die zweite Ableitschiene 54 des zweiten Wählerteils 46, den zweiten Wählerarm 48 und den Stufenkontakt 49 mit der Nummer 5 hergestellt, der mit der ungeradzahligen Wicklungsanzapfung 33 mit der Nummer 5 verbunden ist, wie in FIG. 2c abgebildet ist.

Soll nun eine weitere Wicklungsanzapfung zugeschaltet werden, FIG. 2d, wird hierfür eine ungeradzahlige Wicklungsanzapfung 33 der Regelwicklung 31 verwendet. Hierfür fährt der zweite Wählerarm 43 des ersten Wählerteils 41 den bereits vom ersten Wählerarm 42 vorgewählten Stufenkontakt 44 mit der Nummer 4 an, der mit den geradzahligen Wicklungsanzapfungen 33 verbunden ist. Außerdem fährt der erste Wählerarm 47 des zweiten Wählerteils 46 den nächsten zu beschaltenden Stufenkontakt 49 mit der Nummer 3 an. Im Anschluss wird durch geeignete Betätigung der Schaltmittel des Lastumschalters 60 die zweite Schaltseite 60B geschlossen und die erste Schaltseite 60A geöffnet. Dadurch wird, wie in FIG. 2e zu sehen ist, eine ungeradzahlige Wicklungsanzapfung 33 zugeschaltet und die erste Wicklung 20 und die zweite Wicklung 30 über die zweite Schaltseite 60B miteinander verbunden.

Beim nächsten Zuschalten einer Wicklungsanzapfung wird wieder auf eine geradzahlige Wicklungsanzapfung 23 zurückgegriffen, wie in FIG. 2f abgebildet ist. Hierbei wählt der erste Wählerarm 42 des ersten Wählerteils 41 den nächsten Stufenkontakt 44 an, der mit der geradzahligen Wicklungsanzapfung 23 der Regelwicklung 21 der ersten Wicklung 20 verbunden ist. Außerdem wählt der zweite Wählerarm 48 den bereits von dem ersten Wählerarm 47 angefahrenen Stufenkontakt 49 vor. Durch Öffnen der zweiten Schaltseite 60B und Schließen der ersten Schaltseite 60A wird die letzte geradzahlige Wicklungsanzapfung 23 zugeschaltet, wie in FIG. 2g zu sehen ist. Im Allgemeinen erfolgt das Zu- bzw. Abschalten stets abwechselnd zwischen den geradzahligen und den ungeradzahligen Wicklungsanzapfungen 23, 33.

In FIG. 3 ist eine erste Ausführungsform eines Lastumschalters 60 für einen Laststufenschalter 10, der beispielsweise gemäß der ersten Ausführungsform ausgebildet ist, abgebildet. Dieser weist eine erste Schaltseite 60A und eine zweite Schaltseite 60B auf. Die erste Schaltseite 60A verbindet im geschlossenen Zustand die erste Ableitschiene 51 des ersten Wählerteils 41 und die zweite Ableitschiene 54 des zweiten Wählerteils 46. Die zweite Schaltseite 60B verbindet im geschlossenen Zustand die erste Ableitschiene 53 des zweiten Wählerteils 46 und die zweite Ableitschiene 52 des ersten Wählerteils 41. Beide Schaltseiten 60A, 60B weisen einen ersten und einen zweiten Schaltzweig 61, 62, 63, 64 auf, die parallel zueinander angeordnet sind. In jedem ersten Schaltzweig 61, 63 ist eine als ein Hauptkontakt wirkende Vakuumschaltröhre MSVa bzw. MSVb angeordnet. In jedem zweiten Schaltzweig 62, 64 ist eine als Widerstandskontakt wirkende Vakuumschaltröhre TTVa bzw. TTVb und ein Widerstand Ra bzw. Rb angeordnet, die in Reihe geschaltet sind. Vor den Schaltzweigen 61, 62, 63, 64 ist ein mechanischer Schalter MDCa bzw. MDCb als Trennschalter ausgebildet. Die Trennschalter dienen nicht der Kommutierung, sondern zur Freischaltung, d. h. der galvanischen Trennung des nicht den Laststrom führenden Lastzweiges.

Bei dieser Ausführungsform sind die Widerstände Ra, Rb als Gusseisenwiderstand ausgebildet.

FIG. 4 zeigt eine Betätigungssequenz des in FIG. 3 abgebildeten Lastumschalters 60 nach dem Vorwahlvorgang des ersten und zweiten Wählerteils 41, 46. Die Umschaltung im Lastumschalter 60 erfolgt in folgenden Schritten:
- MDCb schließt
- MSVa öffnet
- TTVb schließt
- TTVa öffnet
- MSVb schließt
- MDCa öffnet; die Umschaltung ist abgeschlossen.

FIG. 5 zeigt eine zweite Ausführungsform eines Lastumschalters 60 für einen Laststufenschalter 10. Diese Ausführungsform ähnelt der ersten Ausführungsform, sodass im Folgenden vor Allem die Unterschiede näher erläutert werden.

Bei dieser Ausführungsform sind in beiden Schaltseiten 60A, 60B zusätzliche Dauerhauptkontakte MCa bzw. MCb vorgesehen, die auf an sich bekannte Weise im stationären Betrieb die Dauerstromführung übernehmen und die jeweilige als Hauptkontakt wirkende Vakuumschaltröhre MSVa bzw. MSVb entlasten. Eine solche zusätzliche Anordnung von Dauerhauptkontakten MCa bzw. MCb ist im Rahmen der Erfindung selbstverständlich auch in den weiter erläuterten Ausführungsformen der Erfindung möglich. Die Reihenfolge, in der die einzelnen Vakuumschaltröhren und mechanischen Schalter betätigt werden, kann frei bestimmt werden.

FIG. 6 zeigt eine dritte Ausführungsform eines Lastumschalters 60 für einen Laststufenschalter 10 Diese Ausführungsform ähnelt der ersten Ausführungsform, sodass im Folgenden vor Allem die Unterschiede näher erläutert werden.

Bei dieser Ausführungsform ist der mechanische Schalter MDCa bzw. MDCb abweichend von der ersten Ausführungsform in FIG. 3 in Reihe mit der Vakuumschaltröhre MSVa bzw. MSVb in den ersten Schaltzweigen 61, 63 und zusätzlich ein zweiter mechanischer Schalter TDCa bzw. TDCb in Reihe mit der Vakuumschaltröhre TTVa bzw. TTVb in den zweiten Schaltzweigen 62, 64 angeordnet. Die Reihenfolge, in der die einzelnen Vakuumschaltröhren und mechanischen Schalter betätigt werden, kann frei bestimmt werden.

FIG. 7 zeigt eine vierte Ausführungsform eines Lastumschalters 60 für einen Laststufenschalter 10. Diese Ausführungsform ähnelt der ersten Ausführungsform, sodass im Folgenden vor Allem die Unterschiede näher erläutert werden.

Bei dieser Ausführungsform ist n jedem ersten Schaltzweig 61, 63 ein Widerstand Ra, Rb und in jedem zweiten Schaltzweig 62, 64 eine Vakuumschaltröhren MSVa, MSVb angeordnet. Vor den Schaltzweigen 61, 62, 63, 64 sind ein mechanischer Schalter MDCa, MDCb als Trennschalter und als Widerstandskontakte wirkende Vakuumschaltröhren TTVa, TTVb in Reihe geschaltet. Die Reihenfolge, in der die einzelnen Vakuumschaltröhren und mechanischen Schalter betätigt werden kann frei bestimmt werden.

FIG. 8 zeigt drei Laststufenschalter, nämlich einen ersten Laststufenschalter 10, einen zweiten Laststufenschalter 55 und einen dritten Laststufenschalter 56 in einer zweiten Ausführungsform, die für einen dreiphasigen Stufentransformator 15 verwendet werden. Diese Ausführungsform ähnelt der ersten Ausführungsform, sodass im Folgenden vor Allem die Unterschiede näher erläutert werden.

Bei dieser Ausführungsform werden bei jedem Laststufenschalter 10, 55, 56 der erste und der zweite Wählerteil 41, 46 des jeweiligen Wählers (siehe FIG. 9), nämlich des ersten Wählers 40, des zweiten Wählers 45 und des dritten Wählers 50 über ein unmittelbar darunter angebrachtes Getriebe, nämlich ein erstes Getriebe 70, ein zweites Getriebe 36 und ein drittes Getriebe 37 angetrieben. Unter jedem Getriebe 70, 36, 37 sind Widerstände 67 der beiden Schaltseiten 60A, 60B angeordnet. Neben jedem Getriebe 70, 36, 37 und den jeweiligen Widerständen 67 ist jeweils ein Lastumschalter, nämlich ein erster Lastumschalter 60, ein zweiter Lastumschalter 38 und ein dritter Lastumschalter 39 angebracht, der ebenfalls über das jeweilige Getriebe 70, 36, 37 betätigt wird. Alle Laststufenschalter 10, 55, 56 werden oder sind über ein gemeinsames Gestänge 71 mit einem gemeinsamen Motorantrieb 72 verbunden.

Bei dieser Ausführungsform sind die Widerstände 67 jeweils als Gusseisenwiderstand ausgebildet und umfassen jeweils die Widerstände Ra, Rb der jeweiligen Lastumschalter 60, 38, 39. Jeder Lastumschalter 60, 38, 39 ist hier beispielhaft gemäß der in der FIG. 3 gezeigten ersten Ausführungsform ausgebildet, kann aber auch gemäß der in der FIG. 5 gezeigten zweiten Ausführungsform oder der in der FIG. 6 gezeigten dritten Ausführungsform oder der in der FIG. 7 gezeigten vierten Ausführungsform oder nach Bedarf auch auf andere Art und Weise ausgebildet sein.

Bei dieser Ausführungsform umfasst jeder Laststufenschalter 10, 55, 56 zwei elektrisch isolierende Ständer 11 mit jeweils einem oberen Ständerende 12 und einem unteren Ständerende 13, das an einem auf Erdpotential liegenden Sockel 14 befestigt ist. Der Sockel 14 ist hier beispielhaft Teil des Stufentransformators 15, kann aber auch Teil wenigstens eines der Laststufenschalter 10, 55, 56 sein. Die Wähler 40, 45, 50 sind jeweils an den jeweiligen oberen Ständerenden 12 befestigt und oberhalb der jeweiligen oberen Ständerenden 12 angeordnet. Die Lastumschalter 60, 38, 39 sind jeweils an den oberen jeweiligen Ständerenden 12 befestigt und oberhalb der jeweiligen oberen Ständerenden 12 und unterhalb des jeweiligen Wählers 40, 45, 50 angeordnet. Die Getriebe 70, 36, 37 sind jeweils an den jeweiligen oberen Ständerenden 12 befestigt und oberhalb der jeweiligen oberen Ständerenden 12 und unterhalb des jeweiligen Wählers 40, 45, 50 und oberhalb der Widerstände 67 angeordnet.

Bei dieser Ausführungsform umfasst das Gestänge 71 elektrisch isolierende Verteilungswellen, die im Wesentlichen horizontal von dem Motorantrieb 72 bis zu dem Sockel 14 und weiter in dem Sockel 14 bis unter die Ständer 11 der jeweiligen Laststufenschalter 10, 55, 56 verlaufen, sowie für jeden Laststufenschalter 10, 55, 56 eine elektrisch isolierende Antriebswelle, nämlich ein erste, eine zweite und eine dritte Antriebswelle 19, 34, 35, die jeweils im Wesentlichen vertikal von dem Sockel 14 bis zu dem jeweiligen Getriebe 70, 36, 37 verlaufen. Jede Antriebswelle 19, 34, 35 ist einerseits im Sockel 14 an eine der Verteilungswellen und andererseits an das jeweilige Getriebe 70, 36, 37 gekoppelt. Die Antriebswellen 19, 34, 35 verlaufen hier zwischen den beiden jeweiligen Ständern 11, sie können aber auch durch einen der jeweiligen Ständer 11 von dessen unteren Ständerende 13 zu dessen oberen Ständerende 12 verlaufen.

Es ist aber auch möglich, dass die Getriebe 70, 36, 37 jeweils an den jeweiligen unteren Ständerenden 13 befestigt und unterhalb der jeweiligen unteren Ständerenden 13, insbesondere in dem Sockel 14, angeordnet sind und dass das Gestänge 71 anstelle der Antriebswellen 19, 34, 35 für jeden Laststufenschalter 10, 55, 56 eine nicht dargestellte elektrisch isolierende Abtriebswelle umfasst, die jeweils im Wesentlichen vertikal von dem jeweiligen Getriebe 70, 36, 37 bis zu dem jeweiligen Wähler 40, 45, 50 und dem jeweiligen Lastumschalter 60, 38, 39 verlaufen. Jedes Getriebe 70, 36, 37 ist im Sockel 14 an eine der Verteilungswellen gekoppelt, und jede Abtriebswelle ist einerseits an das jeweilige Getriebe 70, 36, 37 und andererseits an den jeweiligen Wähler 40, 45, 50 und den jeweiligen Lastumschalter 60, 38, 39 gekoppelt. Die Abtriebswellen verlaufen hier zwischen den beiden jeweiligen Ständern 11, sie können aber auch durch einen der jeweiligen Ständer 11 von dessen unteren Ständerende 13 zu dessen oberen Ständerende 12 verlaufen.

Es ist aber auch möglich, dass anstelle des gemeinsamen Motorantriebs 72, der Verteilungswellen und der Getriebe 70, 36, 37 jeder Laststufenschalter 10, 55, 56 einen nicht dargestellten eigenen Motorantrieb umfasst, der an den jeweiligen unteren Ständerenden 13 befestigt und unterhalb der jeweiligen unteren Ständerenden 13, insbesondere in dem Sockel 14, angeordnet ist. Jede Abtriebswelle ist einerseits an den jeweiligen Motorantrieb und andererseits an den jeweiligen Wähler 40, 45, 50 und den jeweiligen Lastumschalter 60, 38, 39 gekoppelt. Hierdurch wird somit für jeden Laststufenschalter 10, 55, 56 ein Direktantrieb geschaffen. Die Motorantriebe sind bevorzugt durch mechanische und/oder elektronische Kopplung synchronisiert.

FIG. 9 zeigt eine Detailansicht des ersten Laststufenschalters 10 aus FIG. 8. Hier sind der erste und der zweite Wählerteil 41, 46 abgebildet. Die Stufenkontakte 44, 49, die durch die Wählerarme 42, 43, 47, 48 kontaktiert werden, sind linear in vertikaler Richtung auf Isolierstäben 73 angebracht. Die Wählerarme 42, 43, 47, 48 können über Spindeln oder Riemen in vertikaler Richtung bewegt werden.

In der FIG. 10 ist eine eine zweite Ausführungsform des Stufentransformators 15 mit einem Laststufenschalter 10 in einer dritten Ausführungsform schematisch dargestellt. Diese zweite Ausführungsform des Stufentransformators 15 ähnelt der ersten Ausführungsform und diese dritte Ausführungsform des Laststufenschalters 10 ähnelt der zweiten Ausführungsform, sodass im Folgenden vor Allem die Unterschiede näher erläutert werden.

Bei dieser Ausführungsform sind die Phasen 16, 17, 18 des Stufentransformators 15 wie bei einem Tempeltransformator in den Ecken eines ersten gleichseitigen Dreiecks 24 mit einer durch dessen Schwerpunkt gehenden Symmetrieachse 25 symmetrisch zueinander angeordnet. Der Stufentransformator 15 umfasst den einen Laststufenschalter 10 gemeinsam für die drei Phasen 16, 17, 18, der als dreiphasiger Laststufenschalter 10 ausgebildet.

Bei dieser Ausführungsform umfasst der Laststufenschalter 10 für die zweite Phase 17 einen zweiten Wähler 45 und einen zweiten Lastumschalter 38 und für die dritte Phase 18 einen dritten Wähler 50 und einen dritten Lastumschalter 39. Diese beiden Wähler 45, 50 sind wie der erste Wähler 40 ausgebildet, und diese beiden Lastumschalter 38, 39 sind wie der Vorrichtung erste Lastumschalter 60 ausgebildet. Die Wähler 40, 45, 50 und die Lastumschalter 60, 38, 39 sind beispielhaft in den Ecken eines zweiten gleichseitigen Dreiecks 26 mit einer durch dessen Schwerpunkt gehenden Symmetrieachse 27 symmetrisch zueinander angeordnet.

Bei dieser Ausführungsform umfasst der Laststufenschalter 10 für jede Phase 16, 17, 18 einen Motorantrieb, nämlich einen ersten Motorantrieb 72, einen zweiten Motorantrieb 68 und einen dritten Motorantrieb 69, die jeweils über ein Gestänge 71 an den jeweiligen Wähler 40, 45, 50 und den jeweiligen Lastumschalter 60, 38, 39 gekoppelt sind. Die Motorantriebe 72, 68, 69 sind beispielhaft in den Ecken eines dritten gleichseitigen Dreiecks 28 mit einer durch dessen Schwerpunkt gehenden Symmetrieachse 29 symmetrisch zueinander angeordnet. Sie können beispielsweise aber auch unter den jeweiligen Wählern 40, 45, 50 und den jeweiligen Lastumschaltern 60, 38, 39 sitzen und somit in den Ecken des zweiten gleichseitigen Dreiecks 26 angeordnet sein.

Die Symmetrieachsen 25, 27, 29 sind zueinander koaxial.

Der Stufentransformator 15 umfasst für jede Phase 16, 17, 18 Anschlussleitungen 65, die die Stufenkontakte 44 des ersten Wählerteils 41 des jeweiligen Wählers 40, 45, 50 mit den geradzahligen Wicklungsanzapfungen 23 der Regelwicklung 21 der jeweiligen ersten Wicklung 20 elektrisch leitend verbinden, und Anschlussleitungen 66, die die Stufenkontakte 49 des zweiten Wählerteils 46 des jeweiligen Wählers 40, 45, 50 mit den ungeradzahligen Wicklungsanzapfungen 33 der Regelwicklung 31 der jeweiligen zweiten Wicklung 30 elektrisch leitend verbinden.

### Bezugszeichen

- 10: erster Laststufenschalter
- 11: Ständer
- 12: oberes Ständerende von 11
- 13: unteres Ständerende von 11
- 14: Sockel
- 15: Stufentransformator
- 16: erste Phase
- 17: zweite Phase
- 18: dritte Phase
- 19: erste Antriebswelle
- 20: erste Wicklung
- 21: Regelwicklung von 20
- 22: Stammwicklung von 20
- 23: geradzahlige Wicklungsanzapfungen von 21
- 24: erstes Dreieck
- 25: Symmetrieachse von 24
- 26: zweites Dreieck
- 27: Symmetrieachse von 26
- 28: drittes Dreieck
- 29: Symmetrieachse von 28
- 30: zweite Wicklung
- 31: Regelwicklung von 30
- 32: Stammwicklung von 30
- 33: ungeradzahlige Wicklungsanzapfungen von 31
- 34: zweite Antriebswelle
- 35: dritte Antriebswelle
- 36: zweites Getriebe
- 37: drittes Getriebe
- 38: zweiter Lastumschalter
- 39: dritter Lastumschalter
- 40: erster Wähler
- 41: erster Wählerteil von 40
- 42: erster Wählerarm von 41
- 43: zweiter Wählerarm von 41
- 44: Stufenkontakte von 41
- 45: zweiter Wähler
- 46: zweiter Wählerteil von 40
- 47: erster Wählerarm von 46
- 48: zweiter Wählerarm von 46
- 49: Stufenkontakte von 46
- 50: dritter Wähler
- 51: erste Ableitschiene von 41
- 52: zweite Ableitschiene von 41
- 53: erste Ableitschiene von 46
- 54: zweite Ableitschiene von 46
- 55: zweiter Laststufenschalter
- 56: dritter Laststufenschalter
- 60: erster Lastumschalter
- 60A/60B: erste/zweite Schaltseite von 60
- 61: erster Schaltzweig von 60A
- 62: zweiter Schaltzweig von 60A
- 63: erster Schaltzweig von 60B
- 64: zweiter Schaltzweig von 60B
- 65: Anschlussleitungen für 44
- 66: Anschlussleitungen für 49
- 67: Widerstand von 60A/60B
- 68: zweiter Motorantrieb
- 69: dritter Motorantrieb
- 70: erstes Getriebe
- 71: Gestänge
- 72: erster Motorantrieb
- 73: Isolierstab
- TTVa/TTVb: Vakuumschaltröhre von 60A/60B
- MSVa/MSVb: Vakuumschaltröhre von 60A/60B
- MDCa/MDCb: mechanischer Schalter von 60A/60B
- TDCa/TDCb: mechanischer Schalter von 60A/60B
- MCa/MCb: Dauerhauptkontakt von 60A/60B
- Ra/Rb: Widerstand von 60A/60B
- I: Stromfluss

## Patentansprüche

1. Laststufenschalter (10) zur Spannungsregelung eines Stufentransformators (15), wobei
- der Stufentransformator (15) mindestens eine zu regelnde Phase (16) aufweist, die eine erste Wicklung (20) und eine zweite Wicklung (30) aufweist;
- die erste Wicklung (20) eine Regelwicklung (21) mit geradzahligen Wicklungsanzapfungen (23), die mit geradzahligen Nummern (2, 4, 6, 8, 10, 12, 14) durchnummeriert sind, und eine Stammwicklung (22) aufweist;
- die zweite Wicklung (30) eine Regelwicklung (31) mit ungeradzahligen Wicklungsanzapfungen (33), die mit ungeradzahligen Nummern (1, 3, 5, 7, 9, 11, 13) durchnummeriert sind, und eine Stammwicklung (32) aufweist;
- die erste Wicklung (20) und die zweite Wicklung (30) induktiv gekoppelt sind;
- der Laststufenschalter (10) einen Wähler (40) zum abwechselnd leistungslosen Vorwählen der zu beschaltenden geradzahligen oder ungeradzahligen Wicklungsanzapfungen (23, 33) aufweist, wobei
- der Wähler (40) einen ersten Wählerteil (41) für die Regelwicklung (21) mit den geradzahligen Wicklungsanzapfungen (23) und einen zweiten Wählerteil (46) für die Regelwicklung (31) mit den ungeradzahligen Wicklungsanzapfungen (33) zum leistungslosen Vorwählen der zu beschaltenden Wicklungsanzapfungen (23, 33) aufweist, wobei
- der erste Wählerteil (41) einen ersten und einen zweiten Wählerarm (42, 43) für die geradzahligen Wicklungsanzapfungen (23) aufweist;
- der zweite Wählerteil (46) einen ersten und einen zweiten Wählerarm (47, 48) für die ungeradzahligen Wicklungsanzapfungen (33) aufweist;
- der erste Wählerteil (41) mit den geradzahligen Wicklungsanzapfungen (23) über Stufenkontakte (44) elektrisch leitend verbunden ist;
- der zweite Wählerteil (46) mit den ungeradzahligen Wicklungsanzapfungen (33) über Stufenkontakte (49) elektrisch leitend verbunden ist;
- jeder Wählerarm (42, 43, 47, 48) mit jeweils einer Ableitschiene (51, 52, 53, 54) und mit jeweils einem Stufenkontakt (44, 49) der entsprechenden Regelwicklung (21, 31) elektrisch leitend verbunden ist;
- jede Ableitschiene (51, 52, 53, 54) mit einem Lastumschalter (60) zur Durchführung der Umschaltung zwischen den geradzahligen bzw. den ungeradzahligen Wicklungsanzapfungen (23, 33) der durch den Wähler (40) lastlos vorgewählten Regelwicklungen (21, 31) elektrisch leitend verbunden ist;
- der erste Wählerarm (42) des ersten Wählerteils (41) an den zweiten Wählerarm (48) des zweiten Wählerteils (46) mechanisch gekoppelt ist;
- der erste Wählerarm (47) des zweiten Wählerteils (46) an den zweiten Wählerarm (43) des ersten Wählerteils (41) mechanisch gekoppelt ist;
- der erste Wählerarm (42) des ersten Wählerteils (41) unabhängig von dem zweiten Wählerarm (43) des ersten Wählerteils (41) bewegt werden kann;
- der erste Wählerarm (47) des zweiten Wählerteils (46) unabhängig von dem zweiten Wählerarm (48) des zweiten Wählerteils (46) bewegt werden kann.

2. Laststufenschalter (10) nach dem vorigen Anspruch, wobei
- der erste Wählerarm (42) des ersten Wählerteils (41) unabhängig von dem ersten Wählerarm (47) des zweiten Wählerteils (46) bewegt werden kann;
- der zweite Wählerarm (43) des ersten Wählerteils (41) unabhängig von dem zweiten Wählerarm (48) des zweiten Wählerteils (46) bewegt werden kann;
- die mit den geradzahligen Wicklungsanzapfungen (23) verbundenen Stufenkontakte (44) linear in vertikaler Richtung angeordnet sind;
- die mit den ungeradzahligen Wicklungsanzapfungen (33) verbundenen Stufenkontakte (49) linear in vertikaler Richtung angeordnet sind;
- die Wählerarme (42, 43, 47, 48) linear in vertikaler Richtung bewegt werden können;
- der Lastumschalter (60) eine erste Schaltseite (60A) und eine zweite Schaltseite (60B) aufweist;
- die erste Schaltseite (60A) die erste Ableitschiene (51) des ersten Wählerteils (41) und die zweite Ableitschiene (54) des zweiten Wählerteils (46) trennt bzw. verbindet;
- die zweite Schaltseite (60B) die zweite Ableitschiene (52) des ersten Wählerteils (41) und die erste Ableitschiene (53) des zweiten Wählerteils (46) trennt bzw. verbindet.

3. Laststufenschalter (10) nach Anspruch 2, wobei
- jede Schaltseite (60A, 60B) mindestens einen mechanischen Schalter (MDCa, MDCb), zwei Vakuumschaltröhren (TTVa, TTVb, MSVa, MSVb) und einen Widerstand (Ra, Rb) aufweist;
- jeder mechanische Schalter (MDCa, MDCb) in Reihe zu einem ersten Schaltzweig (61, 63) mit einer Vakuumschaltröhre (MSVa, MSVb) und einem parallelen zweiten Schaltzweig (62, 64) mit einer Vakuumschaltröhre (TTVa, TTVb) und einem dazu in Reihe geschalteten Widerstand (Ra, Rb) geschaltet ist.

4. Laststufenschalter (10) nach Anspruch 2, wobei
- jede Schaltseite (60A, 60B) mindestens einen mechanischen Schalter (MDCa, MDCb, TDCa, TDCb), zwei Vakuumschaltröhren (TTVa, TTVb, MSVa, MSVb) und einen Widerstand (Ra, Rb) aufweist;
- ein erster Schaltzweig (61, 63) parallel zu einem zweiten Schaltzweig (62, 64) geschaltet ist;
- der erste Schaltzweig (61, 63) in Reihe geschaltet einen mechanischen Schalter (MDCa, MDCb) und eine Vakuumschaltröhren (MSVa, MSVb) aufweist;
- der zweite Schaltzweig (62, 64) in Reihe geschaltet einen mechanischen Schalter (TDCa, TDCb), eine Vakuumschaltröhre (TTVa, TTVb) und einen Widerstand (Ra, Rb) aufweist.

5. Laststufenschalter (10) nach Anspruch 2, wobei
- jede Schaltseite (60A, 60B) mindestens einen mechanischen Schalter (MDCa, MDCb), zwei Vakuumschaltröhren (TTVa, TTVb, MSVa, MSVb) und einen Widerstand (Ra, Rb) aufweist;
- jeder mechanische Schalter (MDCa, MDCb) in Reihe mit einer Vakuumschaltröhre (TTVa, TTVb) geschaltet ist und in Reihe zu einem ersten Schaltzweig (61, 63) mit einem Widerstand (Ra, Rb) und einem zweiten Schaltzweig (62, 64) mit einer Vakuumschaltröhre (MSVa, MSVb) geschaltet ist;
- der erste und der zweite Schaltzweig (61, 62, 63, 64) parallel geschaltet sind.

6. Laststufenschalter (10) nach einem der vorigen Ansprüche, wobei
- jede Schaltseite (60A, 60B) einen Dauerhauptkontakt (MCa, MCb) aufweist, der parallel zum ersten und zweiten Schaltzweig (61, 62, 63, 64) geschaltet ist und der unmittelbar die erste und die zweite Ableitschiene (51, 52, 53, 54) voneinander trennt bzw. miteinander leitend verbindet.

7. Laststufenschalter (10) nach einem der vorigen Ansprüche, umfassend
- einen Motorantrieb (72), der an den Wähler (40) und/oder den Lastumschalter (60) gekoppelt ist; und/oder
- eine Abtriebswelle, über die der Motorantrieb (72) an den Wähler (40) und/oder den Lastumschalter (60) gekoppelt ist; und/oder
- ein Getriebe (70), über das der Motorantrieb (72) an die Abtriebswelle oder an den Wähler (40) und/oder den Lastumschalter (60) gekoppelt ist; und/oder
- eine Antriebswelle (19), über die der Motorantrieb (72) an das Getriebe (70) gekoppelt ist.

8. Laststufenschalter (10) nach einem der vorigen Ansprüche, umfassend
- einen elektrisch isolierenden Ständer (11) mit einem oberen Ständerende (12) und einem unteren Ständerende (13), das an einem auf Erdpotential liegenden Sockel (14) befestigt werden kann;
wobei
- der Wähler (40) an dem oberen Ständerende (12) befestigt und oberhalb des oberen Ständerendes (12) angeordnet ist; und/oder
- der Lastumschalter (60) an dem oberen Ständerende (12) befestigt und oberhalb des oberen Ständerendes (12), insbesondere unterhalb des Wählers (40), angeordnet ist; und/oder
- das Getriebe (70) an dem oberen Ständerende (12) befestigt und oberhalb des oberen Ständerendes (12), insbesondere unterhalb des Wählers (40) und/oder oberhalb der Widerstände (67), angeordnet ist oder an dem unteren Ständerende (13) befestigt und unterhalb des unteren Ständerendes (13), insbesondere in dem Sockel (14), angeordnet ist; und/oder
- der Motorantrieb (72) an dem unteren Ständerende (13) befestigt und unterhalb des unteren Ständerendes (13) angeordnet ist; und/oder
- die Antriebswelle (19) oder die Abtriebswelle durch den Ständer (11) von dem unteren Ständerende (13) zu dem oberen Ständerende (12) verläuft.

9. Laststufenschalter (10) nach einem der vorigen Ansprüche, wobei
- jeder Widerstand (Ra, Rb, 67) als Gusseisenwiderstand ausgebildet ist.

10. Laststufenschalter (10) nach einem der vorigen Ansprüche, umfassend
- für eine zweite zu regelnde Phase (17) des Stufentransformators (15) einen zweiten Wähler (45);
- für eine dritte zu regelnde Phase (18) des Stufentransformators (15) einen dritten Wähler (50);
- einen zweiten Lastumschalter (38), der dem zweiten Wähler (45) zugeordnet ist;
- einen dritten Lastumschalter (39), der dem dritten Wähler (50) zugeordnet ist;
wobei
- die Wähler (40, 45, 50) in den Ecken eines Dreiecks (26) angeordnet sind;
- der Motorantrieb (72) an den zweiten und den dritten Wähler (45, 50) und/oder den zweiten und den dritten Lastumschalter (38, 39) gekoppelt ist;
wobei der Laststufenschalter (10) umfasst
- eine zweite Abtriebswelle, über die der Motorantrieb (72) an den zweiten Wähler (45) und/oder den zweiten Lastumschalter (38) gekoppelt ist; und/oder
- eine dritte Abtriebswelle, über die der Motorantrieb (72) an den dritten Wähler (50) und/oder den dritten Lastumschalter (39) gekoppelt ist; und/oder
- ein zweites Getriebe (36), über das der Motorantrieb (72) an die zweite Abtriebswelle oder an den zweiten Wähler (45) und/oder den zweiten Lastumschalter (38) gekoppelt ist; und/oder
- ein drittes Getriebe (37), über das der Motorantrieb (72) an die dritte Abtriebswelle oder an den dritten Wähler (50) und/oder den dritten Lastumschalter (39) gekoppelt ist; und/oder
- eine zweite Antriebswelle (34), über die der Motorantrieb (72) an das zweite Getriebe (36) gekoppelt ist; und/oder
- eine dritte Antriebswelle (35), über die der Motorantrieb (72) an das dritte Getriebe (37) gekoppelt ist;
wobei der Laststufenschalter (10) umfasst
- einen zweiten Motorantrieb (57), der an den zweiten Wähler (45) und/oder den zweiten Lastumschalter (38) gekoppelt ist;
- einen dritten Motorantrieb (58), der an den dritten Wähler (50) und/oder den dritten Lastumschalter (39) gekoppelt ist;
wobei
- die Motorantriebe (72, 57, 58), insbesondere durch mechanische und/oder elektronische Kopplung, synchronisiert sind.

11. Stufentransformator (15) zur Spannungsregelung, der einen Laststufenschalter (10), der gemäß Anspruch 1 ausgebildet ist, und mindestens eine zu regelnde Phase (16) umfasst, die eine erste Wicklung (20) und eine zweite Wicklung (30) aufweist, wobei
- die erste Wicklung (20) eine Regelwicklung (21) mit geradzahligen Wicklungsanzapfungen (23), die mit geradzahligen Nummern (2, 4, 6, 8, 10, 12, 14) durchnummeriert sind, und eine Stammwicklung (22) aufweist;
- die zweite Wicklung (30) eine Regelwicklung (31) mit ungeradzahligen Wicklungsanzapfungen (33), die mit ungeradzahligen Nummern (1, 3, 5, 7, 9, 11, 13) durchnummeriert sind, und eine Stammwicklung (32) aufweist;
- die erste Wicklung (20) und die zweite Wicklung (30) induktiv gekoppelt sind;
- der Laststufenschalter (10) einen ersten Wählerteil (41) und einen zweiten Wählerteil (46) zum abwechselnd leistungslosen Vorwählen der zu beschaltenden geradzahligen oder ungeradzahligen Wicklungsanzapfungen (23, 33) aufweist.

12. Stufentransformator (15) nach dem vorigen Anspruch, wobei
- ein Getriebe (70) mit einem Motorantrieb (72) zur Betätigung des ersten Wählerteils (41) und des zweiten Wählerteils (46) vorgesehen ist.

13. Stufentransformator (15) nach einem der vorigen Ansprüche, wobei
- jeder Laststufenschalter (10) einer jeden Phase mit einem gemeinsamen Motorantrieb (72) verbunden ist.

14. Stufentransformator (15) nach einem der vorigen Ansprüche, umfassend
- eine zweite und eine dritte zu regelnde Phase (17, 18);
wobei
- die Phasen (16, 17, 18) in den Ecken eines ersten gleichseitigen Dreiecks (24) symmetrisch zueinander angeordnet sind;
- der Laststufenschalter (10) umfasst
• für die zweite Phase (17) einen zweiten Wähler (45);
• für die dritte Phase (18) einen dritten Wähler (50);
- die Wähler (40, 45, 50) in den Ecken eines zweiten Dreiecks (26) angeordnet sind; wobei der Stufentransformator (15) umfasst
- eine zweite und eine dritte zu regelnde Phase (17, 18);
- für die zweite Phase (17) einen zweiten Laststufenschalter (55) und für die dritte Phase (18) einen dritten Laststufenschalter (56);
wobei
- die Phasen (16, 17, 18) in den Ecken eines ersten gleichseitigen Dreiecks (24) symmetrisch zueinander angeordnet sind;
- die Laststufenschalter (10, 55, 56) in den Ecken eines zweiten Dreiecks (26) angeordnet sind;
wobei der Stufentransformator (15) umfasst
- für jede Phase (16, 17, 18) einen Motorantrieb (72, 57, 58), der an den jeweiligen Wähler (40, 45, 50) und/oder den jeweiligen Lastumschalter (60, 38, 39) gekoppelt ist;
wobei
- die Motorantriebe (72, 57, 58) in den Ecken eines dritten Dreiecks (28) angeordnet sind.

15. Verfahren zur Durchführung einer Umschaltung in einem Stufentransformator (15) zur Spannungsregelung, der gemäß Anspruch 11 ausgebildet ist, wobei
- der Stufentransformator (15) eine erste Wicklung (20) und eine zweite Wicklung (30) aufweist;
- die erste Wicklung (20) eine Regelwicklung (21) mit geradzahligen Wicklungsanzapfungen (23) aufweist, die mit geradzahligen Nummern (2, 4, 6, 8, 10, 12, 14) durchnummeriert sind;
- die zweite Wicklung (30) eine Regelwicklung (31) mit ungeradzahligen Wicklungsanzapfungen (33) aufweist, die mit ungeradzahligen Nummern (1, 3, 5, 7, 9, 11, 13) durchnummeriert sind;
- eine zu beschaltende geradzahlige oder ungeradzahlige Wicklungsanzapfung (23, 33) lastlos vorgewählt wird;
- auf die vorgewählte geradzahlige oder ungeradzahlige Wicklungsanzapfung (23, 33) mittels eines einzigen Lastumschalters (60, 38, 39) umgeschaltet wird;
- die geradzahligen oder ungeradzahligen Wicklungsanzapfungen (23, 33) abwechselnd vorgewählt und beschaltet werden.

## Claims

1. An on-load tap changer (10) for the voltage regulation of a tapped transformer (15) wherein
- the tapped transformer (15) has at least one phase (16) to be regulated, which phase (16) has a first winding (20) and a second winding (30);
- the first winding (20) has a regulating winding (21) with even-numbered winding taps (23) and a main winding (22), said even-numbered winding taps (23) being numbered consecutively with even-numbered numbers (2, 4, 6, 8, 10, 12, 14);
- the second winding (30) has a regulating winding (31) with odd-numbered winding taps (33) and a main winding (32), said odd-numbered winding taps (33) being numbered consecutively with odd-numbered numbers (1, 3, 5, 7, 9, 11, 13);
- the first winding (20) and the second winding (30) are inductively coupled;
- the on-load tap changer (10) has a selector (40) for the alternating power-free preselection of the even-numbered or odd-numbered winding taps (23, 33) to be switched, wherein
- the selector (40) has a first selector part (41) for the regulating winding (21) with the even-numbered winding taps (23) and a second selector part (46) for the regulating winding (31) with the odd-numbered winding taps (33) for the power-free preselection of the winding taps (23, 33) to be switched, wherein
- the first selector part (41) has a first and a second selector arm (42, 43) for the even-numbered winding taps (23);
- the second selector part (46) has a first and a second selector arm (47, 48) for the odd-numbered winding taps (33);
- the first selector part (41) is electrically conductively connected with the even-numbered winding taps (23) via step contacts (44);
- the second selector part (46) is electrically conductively connected with the odd-numbered winding taps (33) via step contacts (49);
- each selector arm (42, 43, 47, 48) is electrically conductively connected with respectively one dissipation rail (51, 52, 53, 54) and with respectively one step contact (44, 49) of the corresponding regulating winding (21, 31);
- each dissipation rail (51, 52, 53, 54) is electrically conductively connected with a load diverter switch (60) for carrying out the switchover between the even-numbered or the odd-numbered winding taps (23, 33), respectively, of the regulating windings (21, 31) preselected load-free by the selector (40);
- the first selector arm (42) of the first selector part (41) is mechanically coupled to the second selector arm (48) of the second selector part (46);
- the first selector arm (47) of the second selector part (46) is mechanically coupled to the second selector arm (43) of the first selector part (41);
- the first selector arm (42) of the first selector part (41) is movable independently from the second selector arm (43) of the first selector part (41);
- the first selector arm (47) of the second selector part (46) is movable independently from the second selector arm (48) of the second selector part (46).

2. The on-load tap changer (10) according to the previous claim, wherein
- the first selector arm (42) of the first selector part (41) is movable independently from the first selector arm (47) of the second selector part (46);
- the second selector arm (43) of the first selector part (41) is movable independently from the second selector arm (48) of the second selector part (46);
- the step contacts (44) being connected with the even-numbered winding taps (23), are linearly arranged in the vertical direction;
- the step contacts (49) being connected with the odd-numbered winding taps (33), are linearly arranged in the vertical direction;
- the selector arms (42, 43, 47, 48) are linearly movable in the vertical direction;
- the load diverter switch (60) has a first switching side (60A) and a second switching side (60B);
- the first switching side (60A) disconnects or connects, respectively, the first dissipation rail (51) of the first selector part (41) and the second dissipation rail (54) of the second selector part (46);
- the second switching side (60B) disconnects or connects, respectively, the second dissipation rail (52) of the first selector part (41) and the first dissipation rail (53) of the second selector part (46).

3. The on-load tap changer (10) according to claim 2, wherein
- each switching side (60A, 60B) has at least one mechanical switch (MDCa, MDCb), two vacuum switching tubes (TTVa, TTVb, MSVa, MSVb), and one resistor (Ra, Rb);
- each mechanical switch (MDCa, MDCb) is connected in series with a first switching branch (61, 63) with a vacuum switching tube (MSVa, MSVb) and with a parallel second switching branch (62, 64) with a vacuum switching tube (TTVa, TTVb) and a resistor (Ra, Rb) connected in series therewith.

4. The on-load tap changer (10) according to claim 2, wherein
- each switching side (60A, 60B) has at least one mechanical switch (MDCa, MDCb, TDCa, TDCb), two vacuum switching tubes (TTVa, TTVb, MSVa, MSVb), and one resistor (Ra, Rb);
- a first switching branch (61, 63) is connected in parallel to a second switching branch (62, 64);
- the first switching branch (61, 63) has a mechanical switch (MDCa, MDCb) and a vacuum switching tube (MSVa, MSVb) connected in series;
- the second switching branch (62, 64) has a mechanical switch (TDCa, TDCb), a vacuum switching tube (TTVa, TTVb), and a resistor (Ra, Rb) connected in series.

5. The on-load tap changer (10) according to the claim preceding the claim prior to the previous claim wherein
- each switching side (60A, 60B) has at least one mechanical switch (MDCa, MDCb), two vacuum switching tubes (TTVa, TTVb, MSVa, MSVb), and one resistor (Ra, Rb);
- each mechanical switch (MDCa, MDCb) is connected in series with a vacuum switching tube (TTVa, TTVb) and is connected in series with a first switching branch (61, 63) with a resistor (Ra, Rb) and with a second switching branch (62, 64) with a vacuum switching tube (MSVa, MSVb);
- the first and the second switching branch (61, 62, 63, 64) are connected in parallel.

6. The on-load tap changer (10) according to one of the previous claims wherein
- each switching side (60A, 60B) has a permanent main contact (MCa, MCb), which is connected in parallel to the first and second switching branch (61, 62, 63, 64) and which directly conductively disconnects from each other or conductively connects with each other, respectively, the first and the second dissipation rail (51, 52, 53, 54).

7. The on-load tap changer (10) according to one of the previous claims, comprising
- a motor drive (72), which is coupled to the selector (40) and/or to the load diverter switch (60); and/or
- a driven shaft, via which the motor drive (72) is coupled to the selector (40) and/or to the load diverter switch (60); and/or
- a transmission (70), via which the motor drive (72) is coupled to the driven shaft or to the selector (40) and/or to the load diverter switch (60); and/or
- a drive shaft (19), via which the motor drive (72) is coupled to the transmission (70).

8. The on-load tap changer (10) according to one of the previous claims, comprising
- an electrically insulating post (11) with an upper post end (12) and a lower post end (13), which can be fixed to a base (14) that is at ground potential;
wherein
- the selector (40) is fixed to the upper post end (12) and arranged above the upper post end (12); and/or
- the load diverter switch (60) is fixed to the upper post end (12) and arranged above the upper post end (12), in particular below the selector (40); and/or
- the transmission (70) is fixed to the upper post end (12) and arranged above the upper post end (12), in particular below the selector (40) and/or above the resistors (67), or fixed to the lower post end (13) and arranged below the lower post end (13), in particular in the base (14); and/or
- the motor drive (72) is fixed to the lower post end (13) and arranged below the lower post end (13); and/or
- the drive shaft (19) or the driven shaft runs through the post (11) from the lower post end (13) to the upper post end (12).

9. The on-load tap changer (10) according to one of the previous claims wherein
- each resistor (Ra, Rb, 67) is formed as a cast iron resistor.

10. The on-load tap changer (10) according to one of the previous claims, comprising
- a second selector (45) for a second phase (17) to be regulated of the tapped transformer (15);
- a third selector (50) for a third phase (18) to be regulated of the tapped transformer (15);
- a second load diverter switch (38), which is assigned to the second selector (45);
- a third load diverter switch (39), which is assigned to the third selector (50);
wherein
- the selectors (40, 45, 50) are arranged at the corners of a triangle (26);
- the motor drive (72) is coupled to the second and the third selector (45, 50) and/or to the second and the third load diverter switch (38, 39),
wherein the on-load tap changer (10) comprises
- a second driven shaft, via which the motor drive (72) is coupled to the second selector (45) and/or to the second load diverter switch (38); and/or
- a third driven shaft, via which the motor drive (72) is coupled to the third selector (50) and/or to the third load diverter switch (39); and/or
- a second transmission (36), via which the motor drive (72) is coupled to the second driven shaft or to the second selector (45) and/or to the second load diverter switch (38); and/or
- a third transmission (37), via which the motor drive (72) is coupled to the third driven shaft or to the third selector (50) and/or to the third load diverter switch (39); and/or
- a second drive shaft (34), via which the motor drive (72) is coupled to the second transmission (36); and/or
- a third drive shaft (35), via which the motor drive (72) is coupled to the third transmission (37);
wherein the on-load tap changer (10) comprises
- a second motor drive (57), which is coupled to the second selector (45) and/or to the second load diverter switch (38);
- a third motor drive (58), which is coupled to the third selector (50) and/or to the third load diverter switch (39);
wherein
- the motor drives (72, 57, 58) are synchronized, in particular, by way of mechanical and/or electronic coupling.

11. A tapped transformer (15) for voltage regulation, which comprises an on-load tap changer (10), which is, in particular, formed according to one of the previous claims, and which has at least one phase (16) to be regulated, which has one first winding (20) and one second winding (30), wherein
- the first winding (20) has a regulating winding (21) with even-numbered winding taps (23) and a main winding (22), said even-numbered winding taps (23) being numbered consecutively with even-numbered numbers (2, 4, 6, 8, 10, 12, 14);
- and the second winding (30) has a regulating winding (31) with odd-numbered winding taps (33) and a main winding (32), said odd-numbered winding taps (33) being numbered consecutively with odd-numbered numbers (1, 3, 5, 7, 9, 11, 13);
- the first winding (20) and the second winding (30) are inductively coupled;
- the on-load tap changer (10) has a first selector part (41) and a second selector part (46) for the alternating power-free preselection of the even-numbered or odd-numbered winding taps (23, 33) to be switched.

12. The tapped transformer (15) according to the previous claim wherein
- a transmission (70) is provided with a motor drive (72) for activating the first selector part (41) and the second selector part (46).

13. The tapped transformer (15) according to one of the previous claims wherein
- each on-load tap changer (10) of each one of the phases is connected with a common motor drive (72).

14. The tapped transformer (15) according to one of the previous claims, comprising
- a second and a third phase (17, 18) to be regulated;
wherein
- the phases (16, 17, 18) are arranged symmetrically to each other at the corners of a first equilateral triangle (24);
- the on-load tap changer (10) comprises
• a second selector (45) for the second phase (17);
• a third selector (50) for the third phase (18);
- the selectors (40, 45, 50) are arranged at the corners of a second triangle (26); wherein the tapped transformer (15) comprises
- a second and a third phase (17, 18) to be regulated;
- a second on-load tap changer (55) for the second phase (17) and a third on-load tap changer (56) for the third phase (18);
wherein
- the phases (16, 17, 18) are arranged symmetrically to each other at the corners of a first equilateral triangle (24);
- the on-load tap changers (10, 55, 56) are arranged at the corners of a second triangle (26);
wherein the tapped transformer (15) comprises
- a motor drive (72, 57, 58) for each phase (16, 17, 18), which motor drive (72, 57, 58) is coupled to the respective selector (40, 45, 50) and/or to the respective load diverter switch (60, 38, 39);
wherein
- the motor drives (72, 57, 58) are arranged at the corners of a third triangle (28).

15. A method for carrying out a switchover in a tapped transformer (15) for voltage regulation, which tapped transformer (15) is, in particular, formed according to one of the previous claims, wherein:
- the tapped transformer (15) has a first winding (20) and a second winding (30);
- the first winding (20) has a regulating winding (21) with even-numbered winding taps (23), said even-numbered winding taps (23) being numbered consecutively with even-numbered numbers (2, 4, 6, 8, 10, 12, 14);
- the second winding (30) has a regulating winding (31) with odd-numbered winding taps (33), said odd-numbered winding taps (33) being numbered consecutively with odd-numbered numbers (1, 3, 5, 7, 9, 11, 13);
- an even-numbered or odd-numbered winding tap (23, 33) to be switched, is load-free preselected;
- it is switched-over to the preselected even-numbered or odd-numbered winding tap (23, 33) by means of one single load diverter switch (60, 38, 39);
- the even-numbered or odd-numbered winding taps (23, 33) are preselected and switched alternatingly.

## Revendications

1. Commutateur à gradins en charge (10) permettant de réguler la tension d'un transformateur à gradins (15), dans lequel :
- le transformateur à gradins (15) comporte au moins une phase à régler (16) qui comporte un premier enroulement (20) et un second enroulement (30),
- le premier enroulement (20) comporte un enroulement de réglage (21) ayant des prises d'enroulement paires (23) qui sont numérotées par un nombre pair (2, 4, 6, 8, 10, 12, 14) ainsi qu'un enroulement de base (22),
- le second enroulement (30) comporte un enroulement de réglage (31) ayant des prises d'enroulement impaires (33) qui sont numérotées par des numéros impairs (1, 3, 5, 7, 9, 11, 13) ainsi qu'un enroulement de base (32),
- le premier enroulement (20) et le second enroulement (30) sont couplés par induction,
- le commutateur à gradins en charge (10) comporte un sélecteur (40) permettant de présélectionner alternativement sans puissance la prise d'enroulement (23, 33) paire ou impaire devant être branchée,
- le sélecteur (4Q) ayant une première partie de sélecteur (41) pour l'enroulement de réglage (21) ayant les prises d'enroulement paires (23) et une seconde partie de sélecteur (46) pour l'enroulement de réglage (31) ayant les prises d'enroulement impaires (33) pour permettre une présélection sans puissance des prises d'enroulement (23, 33) devant être branchées,
- la première partie de sélecteur (41) comporte un premier bras de sélecteur et un second bras de sélecteur (42, 43) pour les prises d'enroulement paires (23),
- la seconde partie de sélecteur (46) comporte un premier bras de sélecteur et un second bras de sélecteur (47, 48) pour les prises d'enroulement impaires (33),
- la première partie de sélecteur (41) est reliée de façon électriquement conductrice aux prises d'enroulement paires (23) par l'intermédiaire de contacts à gradins (44),
- la seconde partie de sélecteur (46) est reliée de façon électriquement conductrice aux prises d'enroulement impaires (33) par l'intermédiaire de contacts à gradins (49),
- chaque bras de sélecteur (42, 43, 47, 48) est relié de façon électriquement conductrice a un rail de décharge respectif (51, 52, 53, 54) et avec un contact à gradins respectif (44, 49) de l'enroulement de réglage (21, 31) correspondant,
- chaque rail de dérivation (51, 52, 53, 54) est relié de façon électriquement conductrice à un commutateur de réglage en charge (60) permettant d'effectuer une commutation entre les prises d'enroulement paires ou les prises d'enroulement impaires (23, 33) des prises de réglage (21, 31) présélectionnées sans charge par le sélecteur (40),
- le premier bras de sélecteur (42) de la première partie du sélecteur (41) est couplé mécaniquement au second bras de sélecteur (48) de la seconde partie du sélecteur (46),
- le premier bras de sélecteur (47) de la seconde partie du sélecteur (46) est couplé mécaniquement au second bras de sélecteur (43) de la première partie du sélecteur (41),
- le premier bras de sélecteur (42) de la première partie du sélecteur (41) peut être déplacé indépendamment du second bras de sélecteur (43) de la première partie du sélecteur (41),
- le premier bras de sélecteur (47) de la seconde partie du sélecteur (46) peut être déplacé indépendamment du second bras de sélecteur (48) de la seconde partie du sélecteur (46).

2. Commutateur à gradins en charge (10) conforme à la revendication précédente dans lequel :
- le premier bras de sélecteur (42) de la première partie du sélecteur (41) peut être déplacé indépendamment du premier bras de sélecteur (47) de la seconde partie du sélecteur (46),
- le second bras de sélecteur (43) de la première partie de sélecteur (41) peut être déplacé indépendamment du second bras de sélecteur (48) de la seconde partie du sélecteur (46),
- les contacts à gradins (44) reliés aux prises d'enroulement paires (23) sont positionnés linéairement en direction verticale,
- les contacts à gradins (49) reliés aux prises d'enroulement impaires (33) sont positionnés linéairement en direction verticale,
- les bras de sélecteur (42, 43, 47, 48) peuvent être déplacés linéairement en direction verticale,
- le commutateur de réglage en charge (60) comporte un premier côté de commutation (60A) et un second côté de commutation (60B),
- le premier côté de commutation (60A) relie ou sépare le premier rail de dérivation (51) de la première partie du sélecteur (41) et le second rail de dérivation (54) de la seconde partie du sélecteur (46),
- le second côté de commutation (60B) sépare ou relie le second rail de dérivation (52) de la première partie du sélecteur (41) et le premier rail de dérivation (53) de la seconde partie du sélecteur (46).

3. Commutateur à gradins en charge (10) conforme à la revendication 2, dans lequel :
- chaque côté de commutation (60A, 60B) comporte au moins un commutateur mécanique (MDCa, MDCb), deux tubes de commutation à vide (TTVa, TTVb, MSVa, MSVb) et une résistance (Ra, Rb),
- chaque commutateur mécanique (MDCa, MDCb) est branché en série sur une première branche de commutation (61, 63) avec un tube de commutation à vide (MSVa, MSVb) et sur une seconde branche de commutation (62, 64) parallèle à celle-ci avec un tube de commutation à vide (TTVa, TTVb) et une résistance (Ra, Rb) branchée en série sur celui-ci.

4. Commutateur à gradins en charge (10) conforme à la revendication 2, dans lequel :
- chaque côté de commutation (60A, 60B) comporte au moins un commutateur mécanique (MDCa, MDCb, TDCa, TDCb), deux tubes de commutation à vide (TTVa, TTVb, MSVa, MSVb) et une résistance (Ra, Rb),
- une première branche de commutation (61, 63) est branchée parallèlement à une seconde branche de commutation (62, 64),
- la première branche de commutation (61, 63) comporte, branchés en série, un commutateur mécanique (MDCa, MDCb) et un tube de commutation à vide (MSVa, MSVb),
- la seconde branche de commutation (62, 64) comporte, branchés en série, un commutateur mécanique (TDCa, TDCb), un tube de commutation à vide (TTVa, TTVb) et une résistance (Ra, Rb).

5. Commutateur à gradin en charge (10) conforme à la revendication 2, dans lequel :
- chaque côté de commutation (60A, 60B) comporte au moins un commutateur mécanique (MDCa, MDCb), deux tubes de commutation à vide (TTVa, TTVb, MSVa, MSVb) et une résistance (Ra, Rb),
- chaque commutateur mécanique (MDCa, MDCb) est branché en série avec un tube de commutation à vide (TTVa, TTVb) et est branché en série sur une première branche de commutation (61, 63) avec une résistance (Ra, Rb) et sur une seconde branche de commutation (62, 64) avec un tube de commutation à vide (MSVa, MSVb),
- la première branche de commutation et la seconde branche de commutation (61, 62, 63, 64) sont branchées en parallèle.

6. Commutateur à gradins en charge (10) conforme à l'une des revendications précédentes, dans lequel :
- chaque côté de commutation (60A, 60B) comporte un contact principal permanent (MCa, MCb) qui est branché en parallèle à la première branche de commutation et à la seconde branche de commutation (61, 62, 63, 64), et qui sépare ou relie directement de façon électriquement conductrice le premier rail de dérivation et le second rail de dérivation (51, 52, 53, 54).

7. Commutateur à gradins en charge (10) conforme à l'une des revendications précédentes comprenant :
- un entraînement motorisé (72) qui est couplé au sélecteur (40) et/ou au commutateur de réglage en charge (60), et/ou
- un arbre de sortie est couplé par l'intermédiaire de l'entraînement motorisé (72) au sélecteur (40) et/ou au commutateur de réglage en charge (60), et/ou
- une transmission (70) est couplée par l'intermédiaire de l'entraînement motorisé (72) à l'arbre de sortie ou au sélecteur (40) et/ou au commutateur de réglage en charge (60), et/ou
- un arbre d'entraînement (19) par l'intermédiaire duquel l'entraînement motorisé (72) est couplé à la transmission (70).

8. Commutateur à gradins en charge (10) conforme à l'une des revendications précédentes,
comprenant :
- un stator électriquement isolant (11) ayant une extrémité de stator supérieure (12) et une extrémité de stator inférieure (13) qui peut être fixée à une embase (14) située au potentiel de terre, dans lequel
- le sélecteur (40) est fixé à l'extrémité supérieure du stator (12) et est situé au-dessus de celle-ci, et/ou
- le commutateur de réglage en charge (60) est fixé à l'extrémité supérieure du stator (12) et est monté au-dessus de celle-ci en particulier au-dessous du sélecteur (40), et/ou
- la transmission (70) est fixée à l'extrémité supérieure du stator (12) et est montée au-dessus de celle-ci en particulier au-dessous du sélecteur (40) et/ou au-dessus de la résistance (67), ou est fixée à l'extrémité inférieure du stator (13) et est montée au-dessous de celle-ci, en particulier dans l'embase (14), et/ou
- l'entraînement motorisé (72) est fixé à l'extrémité inférieure (13) du stator et est monté au-dessous de celle-ci, et/ou
- l'arbre d'entraînement (19) ou l'arbre de sortie s'étend au travers du stator (11) de son extrémité inférieure (13) à son extrémité supérieure (12).

9. Commutateur à gradins en charge (10) conforme à l'une des revendications précédentes,
dans lequel chaque résistance (Ra, Rb, 67) est réalisée sous la forme d'une résistance en fonte.

10. Commutateur à gradins en charge (10) conforme à l'une des revendications précédentes comprenant :
- un second sélecteur (45) pour une seconde phase (17) devant être réglée du transformateur à gradins (15),
- un troisième sélecteur (50) pour une troisième phase (18) devant être réglée du transformateur à gradins (15),
- un second commutateur de réglage en phase (38) associé au second sélecteur (45),
- un troisième commutateur de réglage en charge (39) associé au troisième sélecteur (50),
dans lequel :
- les sélecteurs (40, 45, 50) sont situés au sommet d'un triangle (26),
- l'entraînement motorisé (72) est couplé au second et au troisième sélecteurs (45, 50) et/ou au second et au troisième commutateur de réglage en charge (38, 39),
le commutateur à gadins en charge (10) comprend :
- un second arbre de sortie par l'intermédiaire duquel l'entraînement motorisé (72) est couplé au second sélecteur (45) et/ou au second commutateur de réglage en charge (38), et/ou
- un troisième arbre de sortie par l'intermédiaire duquel l'entraînement motorisé (72) est couplé au troisième sélecteur (50) et/ou au troisième commutateur de réglage en charge (39), et/ou :
- une seconde transmission (36) par l'intermédiaire de laquelle l'entraînement motorisé (72) est couplé au second arbre de sortie ou au second sélecteur (45) et/ou au second commutateur de réglage en charge (38), et/ou
- une troisième transmission (37) par l'intermédiaire de laquelle l'entraînement motorisé (72) est couplé au troisième arbre de sortie ou au troisième sélecteur (50) et/ou au troisième commutateur de réglage en charge (39), et/ou
- un second arbre d'entraînement (34) par l'intermédiaire duquel l'entraînement motorisé (72) est couplé à la seconde transmission (36), et/ou
- un troisième arbre d'entraînement (35) par l'intermédiaire duquel l'entraînement motorisé (72) est couplé à la troisième transmission (37),
- le commutateur à gradins en charge (10) comprend :
- un second entraînement motorisé (57) qui est couplé au second sélecteur (45) et/ou au second commutateur de réglage en charge (38),
- un troisième entraînement motorisé (58) qui est couplé au troisième sélecteur (50) et/ou au troisième commutateur de réglage en charge (39),
- les entraînements motorisés (72, 57, 58) étant synchronisés en particulier par un accouplement mécanique et/ou électronique.

11. Transformateur à gradins (15) permettant une régulation de tension comprenant un commutateur à gradins en charge (10) réalisé conformément à la revendication 1, et au moins une phase (16) à réguler qui comporte un premier enroulement (20) et un second enroulement (30), dans lequel :
- le premier enroulement (20) comporte un enroulement de réglage (21) équipé de prises d'enroulement paires (23) qui sont numérotées par des numéros pairs (2, 4, 6, 8, 10, 12, 14) et un enroulement de base (22),
- le second enroulement (30) comporte un enroulement de réglage (31) équipé de prises d'enroulement impaires (33) qui sont numérotées par des numéros impairs (1, 3, 5, 7, 9, 11, 13) et un enroulement de base (32),
- le premier enroulement (20) et le second enroulement (30) sont couplés par induction,
- le commutateur à gradins en charge (10) comporte une première partie de sélecteur (41) et une seconde partie de sélecteur (46) pour permettre d'effectuer alternativement une présélection sans charge des prises d'enroulement paires ou impaires (23, 33) devant être branchées.

12. Transformateur à gradins (15) conforme à la revendication précédente, dans lequel :
- la transmission (70) est équipée d'un premier entraînement motorisé (72) permettant d'actionner la première partie du sélecteur (41) et la seconde partie de sélecteur (46).

13. Transformateur à gradins (15) conforme à la revendication précédente, dans lequel chaque commutateur à gradins en charge (10) d'une phase respective est relié à un entraînement motorisé commun (72).

14. Transformateur à gradins (15) conforme à l'une des revendications précédentes comprenant :
- une seconde phase à régler et une troisième phase à régler (17, 18),
dans lequel
- les phases (16, 17, 18) sont situées symétriquement aux sommets d'un triangle équilatéral (24),
- le commutateur à gradins en charge (10) comporte :
• un second sélecteur (45) pour la seconde phase (17),
• un troisième sélecteur (50) pour la troisième phase (18),
- les sélecteurs (40, 45, 50) sont situés aux sommets d'un second triangle (26),
le transformateur à gradins (15) comprend :
- une première phase à régler et une troisième phase à régler (17, 18),
- un second commutateur à gradins en charge (55) pour la seconde phase (17) et un troisième commutateur à gradins en charge (56) pour la troisième phase (18),
et dans lequel
- les phases (16, 17, 18) sont montées aux sommets d'un premier triangle équilatéral (24) symétriquement les unes aux autres,
- les commutateurs à gradins en charge (10, 55, 56) sont montés aux sommets d'un second triangle (26),
- le transformateur à gradins (15) comprend :
- pour chaque phase (16, 17, 18), un entraînement motorisé (72, 57, 58) qui est couplé au sélecteur respectif (40, 45, 50) et/ou aux commutateurs de réglage en charge respectifs (60, 38, 39),
- les entraînements motorisés (72, 57, 58) sont montés aux sommets d'un troisième triangle (28).

15. Procédé permettant d'effectuer une commutation dans un transformateur à gradins en charge (15) pour permettre une régulation de tension, réalisé conformément à la revendication 11, selon lequel :
- le transformateur à gradins (15) comporte un premier enroulement (20) et un second enroulement (30),
- le premier enroulement (20) comporte un enroulement de réglage (21) équipé de prises d'enroulement paires (23) qui sont numérotées par des numéros pairs (2, 4, 6, 8, 10, 12, 14),
- le second enroulement (30) comporte un enroulement de réglage (31) équipé de prises d'enroulement impaires (33) qui sont numérotées par des numéros impairs (1, 3, 5, 7, 9, 11, 13),
- une prise d'enroulement paire ou impaire (23, 33) devant être branchée est présélectionnée sans charge,
- une commutation est effectuée sur la prise d'enroulement paire ou impaire (23, 33) présélectionnée, au moyen d'un seul commutateur de réglage en charge (60, 38, 39),
- les prises d'enroulement paires ou impaires (23, 33) sont présélectionnées et branchées alternativement.
